# EUROPÄISCHE PATENTANMELDUNG

(11) **EP 4 764 306 A1**
(43) Veröffentlichungstag der Anmeldung: **24.06.2026**
(21) Anmeldenummer: 25226192.0
(22) Anmeldetag: 22.12.2025
(51) Int. Cl.: F21V 21/02, F21V 21/04, F21S 8/02

(54) **HALTEANORDNUNG MIT MONTAGEBÜGEL FÜR EINE LANGGESTRECKTE DECKENLEUCHTE**

(30) Priorität: 20.12.2024 DE 102024139364
(71) Anmelder: Trilux GmbH & Co. KG, 59759 Arnsberg (DE)
(72) Erfinder: WIETHOFF, Luis, 57392 Schmallenberg (DE)
(74) Vertreter: Lippert Stachow Patentanwälte Rechtsanwälte

(57) **Zusammenfassung**

Die Erfindung betrifft eine Halteanordnung zum Halten einer Leuchte an einer Decke (1), die Halteanordnung umfassend eine Tragschiene (2) und eine Haltevorrichtung (3) zum Halten der Tragschiene (2) an der Decke (1), wobei die Haltevorrichtung (3) Haltearme (31) aufweist und die Haltevorrichtung (3) durch ein betätigbares Verbindungsmittel (4) mit der Tragschiene (2) verbunden ist, wobei durch das Verbindungsmittel (4) ein maximaler vertikaler Abstand festlegbar ist, um den beabstandet die Haltearme (31, 32) vertikal oberhalb eines ihnen jeweils zugeordneten Tragschienenabschnitts (211, 221) anordenbar sind, wobei ausgehend von einem Montagezustand bei Belastung der durch das Verbindungsmittel (4) gewährleisteten Verbindung mit einer Fixierkraft ein Last-Montagezustand realisierbar ist und die Haltevorrichtung (3) dergestalt mit der Tragschiene (2) verbunden ist, dass diese im Last-Montagezustands ausgehend von einer Ruhelage beziehungsweise Ruheposition relativ zur Tragschiene (2) entlang der Längsrichtung (X) bewegbar ist, wobei die Halteanordnung eine Federeinrichtung (7) aufweist, die einer ausgehend von der Ruhelage erfolgten Bewegung der Haltevorrichtung (3) relativ zur Tragschiene (2) entlang der Längsrichtung (X) mit einer Rückstellkraft entgegenwirkt. (Fig. 1a)

## Beschreibung

Die Erfindung betrifft eine Halteanordnung gemäß dem Oberbegriff von Anspruch 1 sowie eine Leuchte umfassend eine solche Halteanordnung sowie eine Leuchtenanordnung umfassend eine solche Leuchte sowie ein Verfahren zur Rückstellung einer Haltevorrichtung einer solchen Halteanordnung sowie ein Verfahren zur Befestigung und zum Halten einer solchen Leute an zwei Deckenabschnitten einer Decke.

Eine gattungsgemäße Halteanordnung ist zum Halten einer Leuchte an einer Decke ausgebildet. Die Halteanordnung weist eine Tragschiene der Leuchte und zumindest eine, insbesondere mehrere Haltevorrichtungen auf. Das Vorsehen von Tragschienen bei gattungsgemäßen Leuchten ist im Stand der Technik allgemein bekannt. Solche Tragschienen sind üblicherweise entlang einer Längsrichtung langgestreckt ausgebildet und weisen zumindest zwei Seitenwände auf, die entlang einer auf der Längsrichtung senkrecht stehenden Transversalrichtung voneinander beabstandet sind und die sich jeweils entlang der Längsrichtung langgestreckt erstrecken. Unter einer entlang der Längsrichtung langgestreckten Erstreckung eines Bauteils ist allgemein bevorzugt eine solche Ausgestaltung zu verstehen, bei der die Erstreckungslänge in Längsrichtung mindestens das Doppelte, insbesondere mindestens das 3-Fache, insbesondere mindestens das 5-Fache, insbesondere mindestens das 10-Fache der Erstreckungslänge des Bauteils entlang jeder auf der Längsrichtung senkrecht stehenden Richtung beträgt. Selbiges gilt analog bezüglich einer entlang der Transversalrichtung langgestreckten Erstreckung und einer entlang der Vertikalrichtung langgestreckten Erstreckung. Zwischen den Seitenwänden der Tragschiene ist ein Aufnahmeraum der Leuchte ausgebildet, in dem zumindest eine Leuchtenkomponente zur Realisierung der Leuchte angeordnet ist. Beispielsweise können als Leuchtenkomponente ein insbesondere ansteuerbares Betriebsgerät, ein Kommunikations-Funkmodul und/oder zumindest eine Lichtquelle vorgesehen sein. Insbesondere kann als eine Leuchtenkomponente ein Montagekörper vorgesehen sein, an dem weitere Leuchtenkomponenten fixiert sind, beispielsweise ein Betriebsgerät, ein Kommunikations-Funkmodul, eine Lichtquelle und/oder ein lichtlenkendes optisches Element, wobei der Montagekörper oder eine an dem Montagekörper fixierte Leuchtenkomponente zur Realisierung der Leuchte zumindest mit einem vertikalen Abschnitt innerhalb des Aufnahmeraums angeordnet ist. Allgemein bevorzugt sind die Seitenwände durch eine Verbindungswand miteinander verbunden, die sich entlang der Transversalrichtung zwischen den Seitenwänden erstreckt. Allgemein bevorzugt sind die Verbindungswand und die Seitenwände jeweils entlang der Längsrichtung langgestreckt ausgebildet, wobei die Verbindungswand die Seitenwände über deren Längserstreckungslänge hinweg miteinander verbindet. Allgemein bevorzugt weist die Tragschiene in einer zur Längsrichtung senkrechten Ebene einen U-förmigen Querschnitt auf, dessen U-Schenkel durch die Seitenwände und dessen U-Boden durch die Verbindungswand ausgebildet ist. In manchen Ausführungsformen ist die Tragschiene als Blechformteil ausgebildet und mittels Umformens, und insbesondere mittels Schneidens, aus einem Blech hergestellt. In besonders bevorzugten Ausführungsformen ist die Tragschiene als Strangpressteil ausgebildet und insbesondere aus Metall hergestellt, beispielsweise aus Aluminium. Hierdurch kann auf einfache Weise eine besonders vorteilhafte Querschnittskontur der Tragschiene senkrecht zur Längsrichtung realisiert sein und/oder eine besonders hohe Robustheit der Tragschiene realisiert sein. Allgemein bevorzugt weist die Tragschiene an ihrem entlang einer zu Längsrichtung und Transversalrichtung senkrechten Vertikalrichtung unteren Ende eine Öffnung auf, durch die hindurch der Aufnahmeraum zugänglich ist. Bevorzugt erstreckt sich die Öffnung über zumindest den überwiegenden Anteil, insbesondere mindestens 90 %, der Längserstreckungslänge der Seitenwände, insbesondere über die gesamte Längserstreckungslänge der Seitenwände. Die Öffnung ist entlang der Transversalrichtung zwischen den Seitenwänden ausgebildet. Bei dem Vorsehen einer die Seitenwände verbindenden Verbindungswand ist diese bevorzugt entlang der Vertikalrichtung der Öffnung gegenüberliegend angeordnet. Durch die Öffnung hindurch ist zumindest eine Leuchtenkomponente zumindest mit einem vertikalen Abschnitt in dem Aufnahmeraum anordenbar.

Der Begriff "Längsachse" bezeichnet eine Achse entlang oder parallel zur Längsrichtung. Der Begriff "längs" meint entlang oder parallel zur Längsrichtung. Der Begriff "Transversalachse" bezeichnet eine Achse entlang oder parallel zur Transversalrichtung. Der Begriff "transversal" meint entlang oder parallel zur Transversalrichtung. Der Begriff "Vertikalachse" bezeichnet eine Achse entlang oder parallel zur Vertikalrichtung. Der Begriff "vertikal" meint entlang oder parallel zur Vertikalrichtung.

Allgemein bevorzugt sind in dem Aufnahmeraum der Tragschiene, beispielsweise an zumindest einer der Seitenwände, insbesondere beiden Seitenwänden, und/oder an der diese verbindenden Verbindungswand Versorgungsleitungen zur elektrischen Versorgung von zumindest einer der Leuchtenkomponenten vorgesehen. Bevorzugt erstrecken sich diese Versorgungsleitungen über mindestens 70 %, insbesondere mindestens 80 %, insbesondere mindestens 90 % der gesamten Längserstreckungslänge der Tragschiene. Bevorzugt sind die Versorgungsleitungen relativ zur Tragschiene innerhalb des Aufnahmeraums an der Tragschiene fixiert. Bevorzugt sind die Versorgungsleitungen als über die Längserstreckungslänge, d.h**.** Erstreckungslänge entlang der Längsrichtung, der Tragschiene hinweg verlaufende Durchgangsverdrahtung ausgebildet. Bevorzugt wird zur Realisierung einer Leuchte ein Montagekörper verwendet, an dem eine Kontakteinrichtung gehalten ist, die zum Kontaktieren der Versorgungsleitungen ausgebildet ist zum Versorgen von zumindest einer Leuchtenkomponente mit Versorgungstrom. Bevorzugt ist an den Versorgungsleitungen zumindest eine, insbesondere mehrere, zu der Kontakteinrichtung korrespondierende Kontaktvorrichtung vorgesehen, so dass eine elektrisch leitende Verbindung zwischen der Kontakteinrichtung bzw. der Leuchtenkomponente und den Versorgungsleitungen besonders einfach herstellbar ist. Die Versorgungsleitungen können beispielsweise Leitungen zum Versorgen von zumindest einer Leuchtenkomponente mit elektrischer Energie und/oder Datenleitungen zum Versorgen von zumindest einer Leuchtenkomponente mit Datensignalen und/oder zum Bereitstellen einer bidirektionalen Kommunikation zwischen zumindest einer Leuchtenkomponente und einem an die Versorgungsleitungen angeschlossenen Datenverarbeitungsgerät ausgebildet sein.

Bevorzugt weisen die Seitenwände der Tragschiene jeweils einen insbesondere zur jeweils gegenüberliegenden Seitenwand gerichteten Halteabschnitt auf, wobei die Leuchte einen Montagekörper aufweist, der zur Realisierung der Leuchte an den Halteabschnitten der Tragschiene fixiert ist, insbesondere mittels einer Haltefeder, die an dem Montagekörper fixiert ist und die mit jeweils einem Federschenkel jeweils den Halteabschnitt von jeweils einer der Seitenwände hintergreift, so dass der Montagekörper durch die Haltefeder gegen die Halteabschnitte der Tragschiene gepresst gehalten ist. Allgemein bevorzugt ist bei der realisierten Leuchte die Öffnung des Aufnahmeraums zumindest überwiegend, insbesondere über mindestens 90 % ihrer Längserstreckungslänge hinweg, durch einen oder mehrere, entlang der Längsrichtung hintereinander angeordnete Montagekörper verschlossen.

Eine gattungsgemäße Halteanordnung ist dazu ausgebildet, ein Halten der von ihr umfassten Tragschiene an Deckenabschnitten einer Decke zu gewährleisten, die entlang der Transversalrichtung durch eine Einbauöffnung voneinander beabstandet sind. Es ist aus dem Stand der Technik bekannt, dazu eine Haltevorrichtung mit zumindest einem ersten Haltearm und zumindest einem zweiten Haltearm zu verwenden, wobei eine derartige Haltevorrichtung einen Schwenkbügel ausbilden kann. Allgemein bevorzugt sind Haltevorrichtung und Tragschiene durch ein betätigbares Verbindungsmittel miteinander verbunden, durch das eine zur Kraftübertragung geeignete Verbindung zwischen Haltevorrichtung und Tragschiene gewährleistet wird. Zur Befestigung der Halteanordnung an den Deckenabschnitten ist die Verbindung üblicherweise mit einer zwischen Tragschiene und Haltevorrichtung entlang der Vertikalrichtung wirkenden Fixierkraft belastbar. Damit die Tragschiene in die Einbauöffnung einsetzbar ist, ist die Haltevorrichtung üblicherweise derart ausgebildet, dass die Haltearme an der Tragschiene anliegen können, so dass durch diese ein Einsetzen der Tragschiene in die Einbauöffnung nicht behindert wird. Üblicherweise sind die Haltearme durch eine Betätigung des Verbindungsmittels zunächst um die Vertikalachse verschwenkbar, bis mindestens einer der Haltearme an einer Außenseite einer der Seitenwände anschlägt. Durch die dadurch entstehende Blockierung einer weiteren Schwenkbewegung ist die Haltevorrichtung entlang der Vertikalrichtung verschiebbar, so dass die Haltearme der Haltevorrichtung gegen eine vertikal obere Seite der Deckenabschnitte pressen. In einem Einbauzustand der Halteanordnung ist üblicherweise die Tragschiene mit dem überwiegenden Teil ihrer vertikalen Erstreckungslänge in die Einbauöffnung eingesetzt, wobei die zumindest eine Haltevorrichtung im Einbauzustand vertikal oberhalb der Deckenabschnitte angeordnet ist, an der Tragschiene fixiert ist und mit einer vertikalen Presskraft von oben gegen die Deckenabschnitte presst, so dass durch die Haltevorrichtung die Tragschiene in der Einbauöffnung bzw. relativ zu den Deckenabschnitten fixiert ist.

Üblicherweise weisen die Seitenwände jeweils in einem vertikal unteren Endabschnitt einen von der jeweiligen Seitenwand seitlich weg abragenden Tragschienenhalteabschnitt auf, mit dem sie im Einbauzustand von unten an jeweils einem der Deckenabschnitte anliegen, während die Haltevorrichtung vertikal von oben gegen die Deckenabschnitte presst. Somit ist im Einbauzustand üblicherweise die Tragschiene mittels der Haltevorrichtung dadurch in der Einbauöffnung gehalten und relativ zu den Deckenabschnitten fixiert, dass jeder der entlang der Transversalrichtung durch die Einbauöffnung voneinander beabstandeten Deckenabschnitte jeweils zwischen einem Tragschienenabschnitt und einem zugeordneten Abschnitt der Haltevorrichtung entlang der Vertikalrichtung verpresst ist. Üblicherweise ist der zugeordnete Abschnitt der Haltevorrichtung als Haltearm ausgebildet. Üblicherweise ist der Tragschienenabschnitt ausschließlich innerhalb eines solchen vertikal unteren Endabschnitts der jeweiligen Seitenwand vorgesehen, der sich ausgehend von dem absoluten unteren Ende der Seitenwand über weniger als 20 %, insbesondere weniger als 10 %, insbesondere weniger als 5 % der gesamten vertikalen Erstreckungslänge der Seitenwand nach oben hin erstreckt.

Grundsätzlich sind im Stand der Technik Halteanordnungen mit geeigneten Haltevorrichtungen bekannt, mittels derer die Tragschiene der Halteanordnung im Einbauzustand zuverlässig an den Deckenabschnitten der Decke und somit in der Einbauöffnung gehalten ist. Allerdings stellen sich bei der Realisierung von zweckmäßigen Halteanordnungen verschiedene Probleme, die durch bekannte Halteanordnungen bislang noch nicht hinreichend gelöst worden sind. So ist beispielsweise zu berücksichtigen, dass die Haltevorrichtung nach dem Einsetzen der Tragschiene in die Einbauöffnung bis zum Erreichen der für den Einbauzustand gewünschten Relativposition der Tragschiene relativ zu der Decke nicht mehr einfach zugänglich ist, da die Tragschiene den Zugang zur Haltevorrichtung verhindert oder zumindest erheblich erschwert. Darüber hinaus ist zu berücksichtigen, dass die Haltevorrichtungen gattungsgemäßer Halteanordnungen eine hinreichend zuverlässige Fixierung der Tragschiene relativ zu den Deckenabschnitten gewährleisten muss und darüber hinaus dabei eine möglichst determinierte Festlegung der Position der Tragschiene relativ zu den Deckenabschnitten gewährleisten muss, damit die Tragschiene nicht nur dauerhaft vor einem Herausfallen aus der Einbauöffnung geschützt ist sondern darüber hinaus auch die Einbauöffnung optisch ansprechend verdeckt, ohne dass ein Spalt zwischen die Einbauöffnung begrenzenden Rändern der Deckenabschnitte und der Tragschiene sichtbar wird. Darüber hinaus sollte durch gattungsgemäße Halteanordnungen auch zu Wartungszwecken eine Demontage einer an einer Decke fixierten Tragschiene ermöglicht sein, wozu ein zweckmäßiger Zugang zur Haltevorrichtung und/oder ein zweckmäßiges Zusammenwirken zwischen Haltevorrichtung und Tragschiene gewährleistet sein sollte. Darüber hinaus ist zu berücksichtigen, dass gerade bei modernen Leuchten, bei denen wegen der hohen Lichtstärke der eingesetzten Lichtquellen, insbesondere LEDs, eine hohe Wärmeentwicklung entsteht, die Tragschiene sich wegen ihrer erheblichen Längserstreckungslänge je nach Gebrauch der Leuchte entlang der Längsrichtung ausdehnt oder entlang der Längsrichtung schrumpft, so dass eine zumindest abschnittsweise Relativbewegung zwischen Tragschiene und Deckenabschnitten entlang der Längsrichtung auch im Einbauzustand zu erwarten bzw. zu berücksichtigen ist. Bei einem jeglichen Unterbinden einer solchen möglichen Längsbewegung kann es zu schädigenden Verspannungen kommen, und bei einem beliebigen Ermöglichen solcher möglichen Längsbewegungen kann es zu einem Wandern der Tragschiene relativ zu den Deckenabschnitten und hierdurch zu Beschädigungen oder der Bildung von Spalten zwischen Tragschiene und Deckenabschnitten kommen. Dabei ist darauf zu achten, dass diese unerwünschten Effekte über die Lebensdauer der Leuchte auch bei einer Vielzahl von Längsbewegungen der Tragschiene vermieden werden sollten. Bei all den beschriebenen, sich stellenden Problemen ist darüber hinaus zu berücksichtigen, dass die Montage einer Tragschiene an einer Decke bzw. das Einsetzen der Tragschiene in die Einbauöffnung und das sich daran anschließende Fixieren der Tragschiene relativ zu den Deckenabschnitten für einen Monteur möglichst einfach durchführbar sein sollte.

Der vorliegenden Erfindung liegt die Aufgabe zugrunde, eine Halteanordnung bzw. eine Leuchte bzw. eine Leuchtenanordnung bzw. ein Verfahren bereitzustellen, mit der bzw. dem zumindest ein Problem bzw. ein Nachteil gattungsgemäßer Halteanordnungen bzw. Leuchten bzw. Leuchtenanordnungen bzw. Verfahren zumindest teilweise behoben wird.

Als eine Lösung der der vorliegenden Erfindung zugrundeliegenden Aufgabe schlägt die Erfindung eine Halteanordnung mit den Merkmalen gemäß Anspruch 1 vor. Die Halteanordnung ist zum Halten einer Leuchte an zwei entlang einer Transversalrichtung durch eine Einbauöffnung voneinander beabstandeten Deckenabschnitten einer Decke ausgebildet. Die Halteanordnung weist eine in einer zur Transversalrichtung senkrechten Längsrichtung langgestreckte Tragschiene zum Einsetzen in die Einbauöffnung und eine Haltevorrichtung zum Halten der Tragschiene an den Deckenabschnitten auf. Die Halteanordnung ist durch das Zusammenwirken von Tragschiene und Haltevorrichtung zum Halten der Tragschiene an den Deckenabschnitten geeignet, wenn die Tragschiene in die Einbauöffnung eingesetzt ist und sich mit zumindest einem vertikalen Abschnitt, insbesondere zumindest dem überwiegenden Teil ihrer vertikalen Erstreckungslänge innerhalb der Einbauöffnung bzw. vertikal oberhalb der Unterseiten der Deckenabschnitten befindet. Die Tragschiene weist eine erste und eine zweite Seitenwand auf, die sich entlang der Längsrichtung und entlang einer zur Längsrichtung und Transversalrichtung senkrechten Vertikalrichtung erstrecken und die entlang der Transversalrichtung voneinander beabstandet sind. Zwischen den Seitenwänden ist ein zur Aufnahme von zumindest einer Leuchtenkomponente vorgesehener Aufnahmeraum vorgesehen. Bevorzugt bildet die Tragschiene den Aufnahmeraum aus. Die erste Seitenwand und die zweite Seitenwand weisen jeweils eine Außenseite auf, wobei die Außenseiten voneinander abgewandt sind. Entlang der Transversalrichtung weisen somit die Außenseiten der beiden Seitenwände voneinander weg. Die Haltevorrichtung weist zumindest einen der ersten Seitenwand zugeordneten und zumindest abschnittsweise an deren Außenseite angeordneten ersten Haltearm und einen der zweiten Seitenwand zugeordneten und zumindest abschnittsweise an deren Außenseite angeordneten zweiten Haltearm auf. Die Halteanordnung umfasst ferner ein betätigbares Verbindungsmittel, durch das die Haltevorrichtung mit der Tragschiene verbunden ist. Dabei wird durch das Verbindungsmittel eine zur Kraftübertragung geeignete Verbindung zwischen Haltevorrichtung und Tragschiene gewährleistet. Die Verbindung ist dergestalt ausgebildet, dass diese mit einer zwischen Haltevorrichtung und Tragschiene entlang der Vertikalrichtung wirkenden Fixierkraft belastbar ist. Durch das Verbindungsmittel ist ein maximaler vertikaler Abstand festlegbar, um den beabstandet die Haltearme mit ihrem jeweiligen vertikal unteren Ende oberhalb eines ihnen jeweils zugeordneten Tragschienenabschnitts anordenbar sind. Das vertikal untere Ende wird durch das absolute untere Ende des jeweiligen Haltearms entlang der Vertikalrichtung bestimmt. Die vertikal unteren Enden der Haltearme müssen nicht zwingend unmittelbar oberhalb des ihnen jeweils zugeordneten Tragschienenabschnitts anordenbar sein, sondern können auch zumindest teilweise längs und/oder transversal versetzt zu diesen anordenbar sein. In einem Demontagezustand der Halteanordnung sind die Haltearme mit ihren voneinander wegweisenden Transversalenden um einen ersten transversalen Abstand voneinander beabstandet. Zudem ist der maximale vertikale Abstand durch das Verbindungsmittel auf einen ersten Wert festgelegt. Die Transversalenden der Haltearme sind die absoluten Enden der Haltearme entlang der Transversalrichtung. Demnach ist der transversale Abstand insbesondere die absolute durch die Haltearme festgelegte Transversalerstreckungslänge der Haltevorrichtung. Ausgehend von dem Demontagezustand ist durch Betätigung des Verbindungsmittels ein Montagezustand der Halteanordnung realisierbar. Die Betätigung kann je nach zweckmäßiger Ausgestaltung des Betätigungsmittels erfolgen. Beispielsweise kann das Betätigungsmittel als Schraube ausgebildet und somit durch Drehung betätigbar sein, oder als Exzenterhebel und somit verschwenkbar sein oder als Rastschieber und somit verschiebbar sein. In dem Montagezustand sind die Haltearme mit ihren voneinander wegweisenden Transversalenden um einen zweiten transversalen Abstand voneinander beabstandet, wobei der zweite transversale Abstand größer als der erste transversale Abstand ist. Zudem ist der maximale vertikale Abstand durch das Verbindungsmittel auf einen zweiten Wert festgelegt, der kleiner als der erste Wert des maximalen vertikalen Abstands ist. Dadurch, dass der transversale Abstand der Haltearme zueinander im Demontagezustand kleiner als im Montagezustand ist, ist die Halteanordnung auf einfache Weise vertikal in die Einbauöffnung einführbar, ohne dass die Haltearme den Einbau behindern. Durch eine Vergrößerung des Abstands im Montagezustand ist nach dem Einbau sichergestellt, dass die Halteanordnung nicht wieder aus der Einbauöffnung herausfällt.

Durch die Betätigung des Verbindungsmittels ist eine zwischen Haltevorrichtung und Tragschiene wirkende Fixierkraft erzeugbar, die die durch das Verbindungsmittel gewährleistete Verbindung zwischen Haltevorrichtung und Tragschiene belastet. Durch die Belastung der Verbindung mit der Fixierkraft wird ausgehend vom Montagezustand ein Last-Montagezustand der Halteanordnung realisiert. Insbesondere kann die Fixierkraft zumindest abschnittsweise durch das Verbindungsmittel verlaufen. Insbesondere ist die Fixierkraft mit ihrem gesamten Betrag auf das Verbindungsmittel, so dass durch das Verbindungsmittel die gesamte Fixierkraft zwischen Tragschiene und Haltevorrichtung wirkt. Die Haltevorrichtung ist durch das Verbindungsmittel dergestalt mit der Tragschiene verbunden, dass diese im Last-Montagezustand ausgehend von einer Ruhelage relativ zur Tragschiene zumindest abschnittsweise entlang der Längsrichtung bewegbar ist. Die Ruhelage der Haltevorrichtung bezeichnet eine Lage der Haltevorrichtung relativ zur Tragschiene, in der sich die Haltevorrichtung nach Realisierung des Last-Montagezustands befindet und wobei insbesondere zumindest im Wesentlichen lediglich die Fixierkraft auf die Haltevorrichtung wirkt. Die Ruhelage hat die Haltevorrichtung somit im Last-Montagezustand inne, wenn keine eine Bewegung induzierende Kraft auf die Tragschiene bzw. zwischen Tragschiene und Haltevorrichtung wirkt. Allgemein bevorzugt hat somit die Haltevorrichtung in dem Fall, dass sich die Haltanordnung im Last-Montagezustand befindet und keine externe, d.h**.** von außerhalb der Halteanordnung kommende, Kraft auf eine translatorische Bewegung zwischen Tragschiene und Haltevorrichtung hinwirkt, die Ruhelage inne. Grundsätzlich kann die Haltevorrichtung derart bewegbar sein, dass eine von dieser ausgeführten Bewegung nicht auf bestimmte Bewegungsformen und/oder Bewegungsabläufe beschränkt ist. Allgemein bevorzugt ist die Haltevorrichtung jedoch relativ zur Tragschiene zumindest abschnittsweise entlang der Längsrichtung verschiebbar und/der verkippbar. Verschiebbar meint, dass eine translatorische Bewegung zumindest eines Abschnitts der Haltevorrichtung entlang der Längsrichtung möglich ist. Verkippbar meint, dass eine Rotation zumindest eines Abschnitts der Haltevorrichtung um Transversalachse ermöglicht ist. Allgemein bevorzugt ist die Haltevorrichtung, d.h**.** zumindest ein Abschnitt der Haltevorrichtung, insbesondere die gesamte Haltevorrichtung, um die Transversalachse relativ zur Tragschiene verkippbar. Allgemein bevorzugt ist die Haltevorrichtung dergestalt verkippbar, dass der maximale vertikale Abstand, um den die Haltearme mit ihrem jeweiligen unteren Ende vertikal oberhalb des ihnen jeweils zugeordneten Tragschienenabschnitts angeordnet sind, unverändert bleibt. Allgemein bevorzugt ist das Verbindungsmittel ausgehend von seiner Ruhelage um die Transversalachse relativ zur Tragschiene und/oder zur Haltevorrichtung verkippbar. Allgemein bevorzugt sind Haltevorrichtung und Verbindungsmittel um die Transversalachse relativ zueinander und jeweils relativ zur Tragschiene verkippbar. Darüber hinaus weist die Halteanordnung eine Federeinrichtung auf, wobei die Federeinrichtung auf die Haltevorrichtung wirkt bzw. zum Wirken auf die Haltevorrichtung ausgebildet ist. Die Federeinrichtung wirkt einer ausgehend von der Ruhelage erfolgten Bewegung der Haltevorrichtung relativ zur Tragschiene entlang der Längsrichtung entgegen. Allgemein bevorzugt wirkt die Rückstellkraft unmittelbar auf die Haltevorrichtung. Insbesondere ist die Federeinrichtung dergestalt, dass die Rückstellkraft wirkt, sobald eine Bewegung der Haltevorrichtung ausgehend von der Ruhelage erfolgt, wobei insbesondere in der Ruhelage der Haltevorrichtung keine Rückstellkraft wirkt. Insbesondere und allgemein bevorzugt ist das Verbindungsmittel im Last-Montagezustand ausgehend von einer Ruhelage des Verbindungsmittels relativ zur Tragschiene und/oder zur Haltevorrichtung um eine Transversalachse verkippbar unter Realisierung der Bewegung. Die Ruhelage des Verbindungsmittels bezeichnet eine Lage des Verbindungsmittels relativ zur Tragschiene und/oder zur Haltevorrichtung, in der sich das Verbindungsmittel nach Realisierung des Last-Montagezustands befindet und wobei im Wesentlichen lediglich die Fixierkraft auf die Haltevorrichtung wirkt. Die Federeinrichtung wirkt dergestalt auf das Verbindungsmittel, dass sie einem Verkippen des Verbindungsmittels durch eine Rückstellkraft entgegenwirkt. Insbesondere ist die Federeinrichtung mit dem Verbindungsmittel verbunden. Allgemein bevorzugt sind Haltevorrichtung und Verbindungselement ausgehend von ihrer jeweiligen Ruhelage um die Transversalachse verkippbar, wobei durch die Federeinrichtung eine Rückstellkraft erzeugbar ist, die einem Verkippen von Haltevorrichtung und Verbindungselement entgegenwirkt.

Durch die erfindungsgemäße Ausgestaltung der Halteanordnung ist gewährleistet, dass die Leuchte auch bei einer Relativbewegung von Tragschiene und Deckenabschnitten, beispielsweise aufgrund von Wärmeentwicklung im Betrieb der Leuchte und dadurch bedingtem Ausdehnen und anschließendem Schrumpfen der Tragschiene, nicht beschädigt wird sowie spaltfrei in die Einbauöffnung der Decke eingebaut bleibt. Die erfindungsgemäße Lösung ist unter anderem deshalb vorteilhaft, da eine Relativbewegung zwischen Tragschiene und Deckenabschnitten gleichzeitig zu einer Relativbewegung zwischen Tragschiene und zumindest einem Abschnitt der Haltevorrichtung führen kann sowie zu einer Relativbewegung, beispielsweise durch Verkippen, zwischen zumindest einem Abschnitt der Haltevorrichtung und den Deckenabschnitten. Geschieht dies zu oft, kann dies die Einbauposition der Leuchte der aus dem Stand der Technik bekannten Leuchten beeinträchtigen. Indem bei der erfindungsgemäßen Halteanordnung durch die Federeinrichtung eine Rückstellkraft einer Relativbewegung der Haltevorrichtung entgegenwirkt, kann die Haltevorrichtung bei jedem auf ein Ausdehnen folgenden Schrumpfen der Tragschiene wieder zurück in die Ruhelage bewegt werden. Die Federeinrichtung ist mit ihrer Rückstellkraft somit dazu vorgesehen, darauf hinzuwirken, dass die Haltevorrichtung nach erfolgter Auslenkung, d.h**.** nach ausgehend von der Ruhelage im Last-Montagezustand erfolgter Bewegung, stets in ihre Ruhelage zurückgestellt wird und daher relativ zu den Deckenabschnitten in ihre ursprüngliche Position zurückkehrt. Die erfindungsgemäße Halteanordnung wirkt somit einem Wandern der Tragschiene relativ zu der Decke entgegen, während gleichzeitig ein Ausdehnen der Tragschiene zur Vermeidung von schädigenden Verspannungen ermöglicht ist. Vorteilhaft bleibt die erfindungsgemäße Haltevorrichtung daher im Laufe ihrer Lebensdauer optisch ansprechend in der Einbauöffnung zwischen den zwei Deckenabschnitten eingebaut.

In einer Ausführungsform ist der maximale vertikale Abstand durch eine Betätigung des Verbindungsmittels im Demontagezustand der Halteanordnung ausgehend vom ersten Wert unter Beibehaltung einer gleichbleibenden Auslenkung der Federeinrichtung auf mindestens einen weiteren Wert, insbesondere mehrere weitere Werte, festlegbar. Dabei ist der mindestens eine weitere Wert kleiner als der erste Wert und größer als der zweite Wert der maximalen vertikalen Auslenkung im Montagezustand. Allgemein bevorzugt bleibt eine Auslenkung der Federeinrichtung zumindest vor Realisierung des Last-Montagezustands und der Belastung der durch das Verbindungsmittel gewährleisteten Verbindung zwischen Haltevorrichtung und Tragschiene durch die Fixierkraft bei einer Änderung des maximalen vertikalen Abstands gleich. In einer Ausführungsform sind mittels des Verbindungsmittels verschiedene Montagezustände der Halteanordnung realisierbar, wobei durch Realisierung der Montagezustände unterschiedliche maximale vertikale Abstände einstellbar sind bzw. der maximale vertikale Abstand auf unterschiedliche zweite Werte festlegbar ist. In jedem der verschiedenen Montagezustände sind insbesondere jeweils unterschiedliche Last-Montagezustände realisierbar, in denen die durch das Verbindungsmittel gewährleistete Verbindung mit jeweils einer anderen Fixierkraft belastbar oder belastet ist. Zudem ist die Federeinrichtung in den unterschiedlichen Last-Montagezuständen insbesondere jeweils unterschiedlich weit aus ihrer Ruhelage ausgelenkt. Die Ruhelage der Federeinrichtung bezeichnet eine Auslenkung der Federeinrichtung, in der sich die Federeinrichtung im kraftlosen Zustand befindet. Allgemein bevorzugt hängt die Höhe der Rückstellkraft von der Fixierkraft ab. Allgemein bevorzugt ist die Federeinrichtung durch eine Betätigung des Verbindungsmittels vorspannbar, so dass die Höhe der Rückstellkraft einstellbar ist. Indem verschiedene Montagezustände mit jeweils unterschiedlichen Last-Montagezuständen realisierbar sind, ist die erfindungsgemäße Halteanordnung für die Verwendung mit unterschiedlichen Deckenabschnitten unterschiedlicher Deckenstärke geeignet, indem die Halteanordnung durch die Festlegbarkeit von unterschiedlichen maximalen vertikalen Abständen an die jeweilige Deckenstärke anpassbar ist. In einer Ausführungsform sind durch Betätigung des Verbindungsmittels ausgehend von dem Montagezustand mehrere unterschiedliche Last-Montagezustände mit gegenüber dem Montagezustand zunehmend geringerem maximalen vertikalen Abstand realisierbar bzw. einstellbar. Sofern mehrere verschiedene Montagezustände realisierbar sind, sind die vorgenannten Last-Montagezustände ausgehend von jedem der verschiedenen Montagezustände realisierbar. Insbesondere sind die Haltearme und die diesen jeweils zugeordneten Tragschienenabschnitte eingerichtet, bei dem Halten der Tragschiene an den Deckenabschnitten bei einer zunehmenden Verringerung des maximalen vertikalen Abstands mindestens einen zwischen diesen anordenbaren Deckenabschnitt zu verpressen. Insbesondere können Haltearme und Tragschienenabschnitte dazu jeweils eine Presskraft auf den zwischen diesen anordenbaren Deckenabschnitt aufbringen. Allgemein bevorzugt hängt die Höhe der Presskraft von der Höhe der im Last-Montagezustand zwischen Haltevorrichtung und Tragschiene wirkenden Fixierkraft ab, so dass die Höhe der Presskraft durch Betätigung des Verbindungsmittels einstellbar ist. Insbesondere nimmt die Höhe der Presskraft bei zunehmender Fixierkraft ebenfalls zu.

In einer Ausführungsform sind Haltevorrichtung und Verbindungsmittel eingerichtet derart zusammen zu wirken, dass sich der transversale Abstand, um den die Haltearme mit ihren voneinander wegweisenden Transversalenden voneinander beabstandet sind, bei einer Betätigung des Verbindungsmittels gleichzeitig zu einer Änderung des maximalen vertikalen Abstands höchstens in einem Verhältnis von 1:5, insbesondere 1:10, insbesondere 1:15 oder insbesondere 1:20 zur Veränderung des maximalen vertikalen Abstands verändert. Allgemein bevorzugt bleibt der transversale Abstand gleichzeitig zu einer Änderung des maximalen vertikalen Abstands gleich. Dies bedeutet, dass sich der transversale Abstand nicht ändert, wenn der maximale vertikale Abstand eine Änderung erfährt. Allgemein bevorzugt sind bei Betätigung des Verbindungsmittels die Vergrößerung des ersten transversalen Abstands auf den zweiten transversalen Abstand und die Festlegung des maximalen vertikalen Abstands auf den zweiten Wert nacheinander durchführbar, wobei insbesondere zunächst die Vergrößerung des ersten vertikalen Abstands auf den zweiten transversalen Abstand durchführbar ist, insbesondere ohne Veränderung des maximalen vertikalen Abstands durchführbar ist, und anschließend die Festlegung des maximalen vertikalen Abstands auf den zweiten Wert.

In einer Ausführungsform ist an dem Verbindungsmittel ein Abstützelement angeordnet, über das das Verbindungsmittel an der Tragschiene, insbesondere vertikal, insbesondere an einer vertikal unteren Seite der Tragschiene, abstützbar ist. Allgemein bevorzugt stützt sich das Verbindungsmittel im Last-Montagezustand an der Tragschiene ab, insbesondere derart, dass das Verbindungsmittel vertikal unverschiebbar ist. Insbesondere ist das Abstützelement im Montagezustand an einem vertikal unteren Ende des Verbindungsmittels angeordnet, allgemein bevorzugt im Last-Montagezustand fest mit dem vertikal unteren Ende des Verbindungsmittels verbunden. Insbesondere sind Abstützelement und Verbindungsmittel im Demontagezustand vertikal relativ zueinander verschiebbar. Allgemein bevorzugt wird das Abstützelement von dem Verbindungsmittel entlang der Vertikalrichtung durchgriffen. Insbesondere weist das Abstützelement dazu eine vertikale Durchführung auf, durch die das Verbindungsmittel hindurchgeführt ist. Insbesondere weist das Verbindungsmittel in einer zur Vertikalrichtung senkrechten Ebene in zumindest einem Abschnitt eine Querschnittsvergrößerung auf, dergestalt, dass das Verbindungsmittel mit diesem Abschnitt nicht durch die Durchführung des Abstützelements hindurchführbar ist, so dass das Verbindungsmittel mit diesem Abschnitt an dem Abstützelement abstützbar ist bzw. sich an diesem abstützt. Die Querschnittsvergrößerung kann als integraler Bestandteil des Verbindungsmittels und/oder als zusätzliches am Verbindungsmittel angeordnetes Element ausgebildet sein. In einer Ausführungsform ist das Abstützelement relativ zur Tragschiene um die Transversalachse verkippbar. Insbesondere ist das Abstützelement im Last-Montagezustand relativ zur Tragschiene um die Transversalachse verkippbar. Allgemein bevorzugt sind Abstützelement und Verbindungsmittel in einer zur Vertikalrichtung senkrechten Ebene in ihrer Position relativ zueinander festgelegt. Insbesondere sind Abstützelement und Verbindungsmittel dergestalt in ihrer Position zueinander festgelegt, dass diese im Last-Montagezustand synchron um die Transversalachse verkippbar sind. Dies bedeutet, dass eine Verkippung des einen von Abstützelement oder Verbindungsmittel zu einer gleichzeitigen Verkippung des anderen von Abstützelement oder Verbindungsmittel um den gleichen Verkippungswinkel führt. Insbesondere liegt das Abstützelement mit einem Abstützabschnitt im Last-Montagezustand mit einer vertikalen Presskraft an der Tragschiene an, insbesondere an einer vertikal unteren Seite der Tragschiene. Sind die Seitenwände der Tragschiene durch eine Verbindungswand miteinander verbunden, die sich entlang der Transversalrichtung zwischen den Seitenwänden erstreckt, liegt der Abstützabschnitt allgemein bevorzugt an einer vertikal unteren Seite der Verbindungswand an der Tragschiene an. Allgemein bevorzugt wird eine Kraft, insbesondere Fixierkraft und/oder eine Presskraft zum Verpressen von im Einbauzustand der Halteanordnung zwischen Haltearmen und Tragschienenabschnitten angeordneten Deckenabschnitten, ausschließlich über den Abstützabschnitt von dem Abstützelement auf die Tragschiene übertragen. Insbesondere kann der Abstützabschnitt mehrere Teilabstützabschnitte aufweisen, wobei die Teilabstützabschnitte insbesondere voneinander beabstandet sein können. Insbesondere können die Teilabstützabschnitte transversal voneinander beabstandet sein. Das Abstützelement muss im Last-Montagezustand nicht zwangsläufig mit allen Teilabstützabschnitten oder mit einem gesamten Teilabstützabschnitt gleichzeitig an der Tragschiene anliegen. Stattdessen kann das Abstützelement auch mit einzelnen Teilabstützabschnitten und/oder mit lediglich einem Teil eines Teilabstützabschnittes an der Tragschiene anliegen. Allgemein bevorzugt weist der Abstützabschnitt eine Krümmung um eine entlang der Transversalrichtung verlaufende Krümmungsachse auf. Die Krümmung ist dergestalt, dass das Abstützelement mittels dieser an der Tragschiene abrollen kann. Insbesondere rollt das Abstützelement durch die Krümmung mit zumindest einem Teil seines Abstützabschnitts im Last-Montagezustand bei einem Verkippen des Abstützelements um die Transversalachse an der Tragschiene ab. Durch das Abrollen wird ein reibungsarmes Verkippen sowie ein widerstandsloses und sicheres Rückstellen des Verbindungsmittels in seine Ruhelage ermöglicht. Das Verbindungsmittel kann daher auch bei einer Vielzahl von Verkippungsvorgängen zuverlässig in seine Ruhelage zurückgestellt werden. Insbesondere ist die Krümmung in Form eines Kreisbogens oder sphärisch, insbesondere als Kugelsegment, ausgebildet. In einer Ausführungsform weist das Abstützelement zwei in Transversalrichtung voneinander beabstandete und sich vertikal erstreckende Schenkel auf. Allgemein bevorzugt erstrecken sich die Schenkel ferner entlang der Längsrichtung und entlang der Transversalrichtung, wobei eine Längserstreckungslänge der Schenkel mindestens das 5-Fache, insbesondere mindestens das 10-Fache, insbesondere mindestens das 15-Fache einer Transversalerstreckungslänge der Schenkel beträgt. An vertikal oberen Enden der Schenkel ist jeweils ein Teilabstützabschnitt des Abstützabschnitts ausgebildet, wobei das Abstützelement allgemein bevorzugt genau zwei Abstützabschnitte aufweist. Allgemein bevorzugt bilden die Schenkel mit ihrem oberen Ende jeweils den Teilabstützabschnitt aus. Allgemein bevorzugt greift das Abstützelement mit den Schenkeln jeweils in eine korrespondierende an der Tragschiene ausgebildete und sich in Längsrichtung erstreckende Tragschienenführung ein. Insbesondere weist die Tragschienenführung einen sich längs erstreckenden Führungskanal auf, der sich vertikal in die Tragschiene hineinerstreckt. Allgemein bevorzugt weist die Tragschienenführung mindestens einen ersten Führungskanal und mindestens einen zweiten Führungskanal auf, wobei die Führungskanäle in Längsrichtung parallel zueinander verlaufen. Allgemein bevorzugt greift ein Schenkel des Abstützelements in den ersten Führungskanal und der andere Schenkel in den zweiten Führungskanal ein. Insbesondere ist das Abstützelement mit seinen Schenkeln an einem Boden der Tragschienenführung abrollbar bzw. rollt bei einem Verkippen des Abstützelements um die Transversalachse an dem Boden der Tragschienenführung ab. Die Tragschienenführung ist dergestalt, dass das Abstützelement von dieser entlang der Transversalrichtung seitlich geführt wird, was bedeutet, dass das Abstützelement entlang der Transversalrichtung relativ zu Tragschiene in seiner Position im Wesentlichen festgelegt ist. Demnach ist das Abstützelement ausschließlich um die Transversalachse verkippbar, ohne dass es beim Verkippen verkantet oder verklemmt. In einer Ausführungsform ist das Abstützelement im Wesentlichen U-förmig ausgeführt, wobei die Schenkel des Abstützelements durch die U-Schenkel gebildet werden. Ferner sind die U-Schenkel in dieser Ausführungsform durch einen U-Boden miteinander verbunden. Insbesondere weist der U-Boden eine vertikale Durchführung auf, durch die das Verbindungsmittel entlang der Vertikalrichtung hindurchgeführt ist. Allgemein bevorzugt stützt sich das Verbindungsmittel an einer vertikal unteren Seite des U-Bodens an dem Abstützelement ab.

In einer Ausführungsform ist mittels der Federeinrichtung eine Federkraft erzeugbar, die zwischen Haltevorrichtung und Verbindungsmittel wirkt. Insbesondere ist das Verbindungsmittel zum Festlegen des maximalen vertikalen Abstands entlang einer Betätigungsrichtung bewegbar. Allgemein bevorzugt ist das Verbindungsmittel durch eine Betätigung des Verbindungsmittels entlang der Betätigungsrichtung bewegbar. Insbesondere ist das Verbindungsmittel entlang einer Drehrichtung oder entlang einer linearen Verschieberichtung bewegbar. Insbesondere ist das Verbindungsmittel um die Vertikalachse drehbar oder vertikal verschiebbar. Allgemein bevorzugt ist das Verbindungsmittel entlang einer Drehrichtung und entlang einer linearen Verschieberichtung relativ zur Haltevorrichtung bewegbar.

Allgemein bevorzugt ist das Verbindungsmittel in Vertikalrichtung langgestreckt ausgebildet. Insbesondere presst die Federeinrichtung zumindest im Last-Montagezustand mit einer Presskraft gegen das Verbindungsmittel. Durch die Presskraft ist im Last-Montagezustand eine Reibung zwischen Verbindungsmittel und Federeinrichtung erzeugt, durch die beim Bewegen des Verbindungsmittels entlang der Bewegungsrichtung eine Reibkraft erzeugbar ist, die der Durchführung einer Bewegung entlang der Bewegungsrichtung entgegenwirkt. Vorteilhaft ist das Verbindungsmittel auf diese Weise gegen eine unbeabsichtigte Bewegung gegenüber der Haltevorrichtung gesichert, so dass die Halteanordnung zuverlässig über ihre Lebensdauer und bei mehrmaligem Bewegen der Haltevorrichtung und/oder Verkippen des Verbindungsmittels im Last-Montagezustand verbleibt. Insbesondere kann durch die Presskraft eine Selbsthemmung gewährleistet sein, die ausgehend vom Last-Montagezustand einer eine Verringerung der Fixierkraft verursachenden Betätigung des Verbindungsmittels entgegenwirkt. Allgemein bevorzugt hängt die Presskraft von der im Last-Montagezustand vorliegenden Fixierkraft ab, wobei die Höhe der Presskraft insbesondere mit steigender Fixierkraft zunimmt. Somit ist die Presskraft vorteilhaft mittels einer Betätigung des Verbindungsmittels auf einen bestimmten Wert einstellbar. Zusätzlich oder alternativ nimmt die Presskraft bei zunehmender Bewegung bzw. zunehmendem Verkippen von Haltevorrichtung und Verbindungsmittel relativ zueinander zu, wodurch vorteilhaft in einem bewegten bzw. verkippten Zustand eine besonders starke Sicherung zwischen Haltevorrichtung und Verbindungsmittel ausgebildet ist. Sind Haltevorrichtung und Verbindungsmittel mittels eines Gewindes durch eine Drehung des Verbindungsmittels relativ zu Haltevorrichtung relativ zueinander verschiebbar, insbesondere vertikal verschiebbar, bewirkt die Presskraft insbesondere eine Selbsthemmung des Gewindes. Die Überwindung der Haftreibung der Selbsthemmung erfordert vorteilhaft eine gezielte Betätigung des Verbindungsmittels, wodurch das Risiko einer unbeabsichtigten Auflösung des Last-Montagezustands verringert ist. In einer Ausführungsform wirkt die Federkraft bereits im Demontagezustand zwischen Haltevorrichtung und Verbindungsmittel.

Vorteilhaft ist auf diese Weise eine erhöhte Reibung zwischen Haltevorrichtung und Verbindungsmittel realisierbar, durch die eine Reibungskraft erzeugbar ist, die einer Bewegung von Haltevorrichtung und Verbindungsmittel relativ zueinander entgegenwirkt, so dass der erste transversale Abstand der voneinander wegweisenden Transversalenden zuverlässig auf einen zweiten transversalen Abstand vergrößerbar ist, bevor der maximale vertikale Abstand auf einen zweiten Wert festgelegt ist. Insbesondere wenn Haltevorrichtung und Verbindungsmittel relativ zueinander verdrehbar sind, ist die Verdrehbarkeit mittels der Federkraft zumindest bis zum Erreichen einer Grenzbetätigungskraft, mit der das Verbindungsmittel betätigt wird, und einer entsprechenden auf die Haltevorrichtung wirkenden Gegengrenzkraft hemmbar. Ist der maximale vertikale Abstand auf den zweiten Wert festgelegt, pressen die Haltearme üblicherweise auf die Deckenabschnitte, so dass eine anschließende Änderung des transversalen Abstands nicht mehr auf einfache Weise möglich ist. In einer Ausführungsform stützt sich die Federeinrichtung jeweils unmittelbar an dem Verbindungsmittel und/oder an der Haltevorrichtung ab. Allgemein bevorzugt stützt sich die Federeinrichtung unmittelbar an Verbindungsmittel und Haltevorrichtung ab.

In einer Ausführungsform ist die Federeinrichtung derart ausgebildet, dass die der Bewegung der Haltevorrichtung bzw. dem Verkippen des Verbindungsmittels entgegenwirkende Rückstellkraft mit gegenüber der jeweiligen Ruhelage zunehmender Bewegung der Haltevorrichtung bzw. zunehmendem Verkippen des Verbindungsmittels zunimmt. Vorteilhaft kann somit eine Rückstellung von Haltevorrichtung und/oder Verbindungsmittel in die jeweilige Ruhelage auch bei vergleichsweise großer Bewegung bzw. großem Verkippen aus der Ruhelage zuverlässig erfolgen. In einer Ausführungsform ist die Federeinrichtung zur Erzeugung einer Rückstellkraft komprimierbar. In dieser Ausführungsform ist Federeinrichtung durch eine Kompression auslenkbar. Allgemein bevorzugt ist die Federeinrichtung entlang der Vertikalrichtung komprimierbar. Insbesondere erstreckt sich die Federeinrichtung entlang der Längsrichtung und ist in unterschiedlichen Längsabschnitten entlang der Längsrichtung ungleichmäßig komprimierbar. In einer Ausführungsform umfasst die Federeinrichtung mindestens ein Federelement. In einer Ausführungsform ist die Federeinrichtung durch ein Federelement ausgebildet. Insbesondere weist das Federelement zumindest eine Erstreckung entlang der Längsrichtung auf. Allgemein bevorzugt ist das Federelement als ein Block, insbesondere nach Art eines Quaders, ausgebildet. Insbesondere ist die bei der Bewegung der Haltevorrichtung bzw. dem Verkippen des Verbindungsmittels wirkende Rückstellkraft durch eine vom Federelement erzeugte Federkraft erzeugbar. Insbesondere nimmt die Höhe der Federkraft entlang der Erstreckung des Federelements entlang der Längsrichtung zu oder ab. Allgemein bevorzugt nimmt die Federkraft im Wesentlichen gleichmäßig zu oder ab. Insbesondere nimmt die Federkraft durch eine ungleichmäßige Auslenkung bzw. Kompression des Federelements entlang der Erstreckung entlang der Längsrichtung zu oder ab. In einer Ausführungsform ist das Federelement aus einem intrinsisch federelastischen Material ausgebildet, so dass die Rückstellkraft zumindest im Wesentlichen durch die federelastische Eigenschaft des Materials hergestellt ist. In einer Ausführungsform ist das Federelement zumindest teilweise, allgemein bevorzugt vollständig, aus einem Elastomer hergestellt. Insbesondere ist das Federelement aus Kautschuk, Silikon und/oder Polyurethan gebildet. Insbesondere kann das Elastomer als Schaumstoff oder im Wesentlichen solide gebildet ist.

In einer Ausführungsform ist die Federeinrichtung mit der Haltevorrichtung verbunden. Allgemein bevorzugt ist die Federeinrichtung unmittelbar mit der Haltevorrichtung verbunden. Insbesondere ist die Federeinrichtung ein Bestandteil der Haltevorrichtung. Allgemein bevorzugt ist die Federeinrichtung derart mit der Haltevorrichtung verbunden, dass zumindest ein Abschnitt von dieser positionsfest zu mindestens einem Abschnitt des ersten und/oder zweiten Haltearms angeordnet ist. Allgemein bevorzugt ist die Federeinrichtung im Demontagezustand und im Montagezustand und im Last-Montagezustand mit der Haltevorrichtung verbunden. Allgemein bevorzugt ist die gesamte Federeinrichtung positionsfest zu den gesamten ersten und/oder zweiten Haltearmen, insbesondere zur gesamten Haltevorrichtung angeordnet, wobei zumindest auf den Demontagezustand und den Montagezustand und des Last-Montagezustand abgestellt ist. Positionsfest meint in diesem Zusammenhang, dass die Federeinrichtung und die Haltearme in ihrer Gesamtheit nicht unabhängig zueinander bewegbar sind. Insbesondere bleiben Federeinrichtung und Haltearme auch bei einer Änderung der Form der Federeinrichtung, beispielsweise in Folge einer Auslenkung, zumindest abschnittsweise positionsfest zueinander angeordnet. Allgemein bevorzugt ist die Federeinrichtung mit einer vertikal unteren Seite an einer vertikal oberen Seite eines die Haltearme verbindenden Verbindungsabschnitts der Haltevorrichtung verbunden. Insbesondere sind Federeinrichtung und Haltevorrichtung unter Ausbildung einer Klebeverbindung miteinander verbunden und/oder ist die Federeinrichtung durch ein Fixierbauteil, insbesondere einen Fixierbüge, in seiner Position relativ zu der Haltevorrichtung festgelegt. Bevorzugt umfasst die Haltevorrichtung das Fixierbauteil. Bevorzugt ist die Federeinrichtung, insbesondere das Federelement, von dem Fixierbauteil umschlossen zum Festlegen seiner Position relativ zur Haltevorrichtung. Durch die Verbindung von Federeinrichtung und Haltevorrichtung wirkt die Federeinrichtung zur Erzeugung der Rückstellkraft bei einer Bewegung der Haltevorrichtung unmittelbar auf die Haltevorrichtung oder innerhalb von dieser, so dass die Haltevorrichtung in Richtung ihrer Ruhelage, allgemein bevorzugt in ihre Ruhelage rückstellbar ist. Allgemein bevorzugt ist die Federeinrichtung derart mit der Haltevorrichtung verbunden, dass diese im Montagezustand und/oder im Last-Montagezustand von der Tragschiene beabstandet angeordnet ist. Falls mehrere verschiedene Montagezustände mit unterschiedlichen Last-Montagezuständen realisierbar sind, ist die Federeinrichtung in jedem Montagezustand und/oder Last-Montagezustand von der Tragschiene beabstandet angeordnet. In einer Ausführungsform weist die Haltevorrichtung einen Fixierbügel mit einem Aufnahmeraum auf, wobei die Federeinrichtung zumindest teilweise in dem Aufnahmeraum angeordnet ist. Der Fixierbügel weist insbesondere sich längs und vertikal erstreckende Schenkel auf, durch die bei einer Auslenkung der Federeinrichtung eine transversale Ausdehnung der Federeinrichtung begrenzbar ist. Vorteilhaft ist auf diese Weise eine höhere Rückstellkraft von der Federeinrichtung erzeugbar. Ferner weist der Fixierbügel insbesondere einen die Schenkel verbindenden sich längs und transversal erstreckenden Boden auf, durch die eine Auslenkung der Federeinrichtung entlang der Vertikalrichtung begrenzbar ist. Allgemein bevorzugt weist der Fixierbügel in einer zur Längsrichtung senkrechten Ebene einen im Wesentlichen U-förmigen Querschnitt auf, wobei in diesem Fall die U-Schenkel die Schenkel und der U-Boden den Boden des Fixierbügels bilden.

In einer Ausführungsform greift das Verbindungsmittel zur Aufbringung einer Fixierkraft zwischen Haltevorrichtung und Tragschiene über die Federeinrichtung an der Haltevorrichtung an. Insbesondere greift das Verbindungsmittel nicht unmittelbar an der Haltevorrichtung an, sondern ausschließlich mittelbar über die Federeinrichtung. In einer Ausführungsform ist an dem Verbindungsmittel ein sich entlang von Längsrichtung und Transversalrichtung erstreckendes Fixierelement angeordnet. Allgemein bevorzugt ist das Fixierelement plattenartig, insbesondere als Plattenelement, ausgebildet. Eine plattenartige Ausgestaltung bezeichnet dabei und allgemein bevorzugt eine solche Ausgestaltung eines Bauteils, bei der das Bauteil eine flächige Erstreckung und eine senkrecht zur flächigen Erstreckung verlaufende Dicke aufweist, wobei die Dicke über die gesamte Erstreckung des Bauteils hinweg wesentlich geringer als die Erstreckungslängen der auf ihr senkrecht stehenden flächigen Erstreckung ist, insbesondere weniger als ein Fünftel, insbesondere weniger als ein Zehntel, der Erstreckungslänge in zwei aufeinander senkrecht stehenden, die flächige Erstreckung definierenden Richtungen beträgt. Unter Berücksichtigung dieser Definition erstreckt sich das Fixierelement insbesondere flächig entlang von Transversal- und Längsrichtung. Das Verbindungsmittel ist insbesondere über das Fixierelement mit der Federeinrichtung verbunden. Allgemein bevorzugt ist das Fixierelement dergestalt mit dem Verbindungsmittel verbunden, dass eine Verkippung des Verbindungsmittels um die Transversalachse auf das Fixiermittel übertragbar ist und das Fixiermittel synchron zum Verbindungsmittel verkippt. Allgemein bevorzugt wirkt das Fixiermittel auf diese Weise bei einer Verkippung des Verbindungsmittels derart auf die Federeinrichtung, dass diese auslenkbar ist. Ferner kann durch die Verbindung von Verbindungsmittel und Federeinrichtung über das Fixierelement bei einem Verkippen des Verbindungselements eine Rückstellkraft über das Fixierelement auf das Verbindungsmittel wirken, so dass das Verbindungsmittel in Richtung seiner Ruhelage, allgemein bevorzugt in seine Ruhelage rückstellbar ist. Insbesondere greift das Verbindungsmittel zur Aufbringung einer Fixierkraft zwischen Haltevorrichtung und Tragschiene über das Fixiermittel an der Federeinrichtung und über diese an der Haltevorrichtung an. Insbesondere liegt das Fixierelement im Demontagezustand und/oder im Montagezustand und/oder im Last-Montagezustand mit einer vertikalen Seite zumindest teilweise an einer korrespondierenden vertikalen Seite eines Federelements der Federeinrichtung an. Insbesondere ist die vertikale Seite des Fixierelements seine Unterseite oder Oberseite. Insbesondere ist die korrespondierende vertikale Seite des Federelements der Federeinrichtung seine zur Oberseite oder Unterseite des Fixierelements gegenüberliegende Oberseite oder Unterseite. Insbesondere liegt das Fixierelement mit mindestens 70 %, mindestens 80 % oder mindestens 90 %, oder allgemein bevorzugt vollständig, mit der Außenfläche seiner vertikalen Seite an dem Federelement an.

In einer Ausführungsform sind Verbindungsmittel und Fixierelement bei einer Betätigung des Verbindungsmittels entlang der Vertikalrichtung relativ zueinander bewegbar und/oder um die Vertikalachse relativ zueinander rotierbar. Allgemein bevorzugt ist das Fixierelement derart an der Haltevorrichtung fixiert, dass eine Rotation von Fixierelement und Haltevorrichtung um die Vertikalachse relativ zueinander verhindert ist. Ferner ist das Fixierelement derart an der Haltevorrichtung fixiert, dass eine Rotation um die Transversalachse und/oder eine Verschiebung entlang der Vertikalachse von Fixierelement und Haltevorrichtung relativ zueinander möglich ist. Weist die Haltevorrichtung in einer Ausführungsform einen Fixierbügel auf, ist das Fixierelement insbesondere in dem von dem Fixierbügel ausgebildeten Aufnahmeraum angeordnet. Insbesondere bilden dabei sich längs und vertikal erstreckende Schenkel des Fixierbügels eine Führung für das Fixiermittel derart aus, dass das Fixiermittel zwischen diesen vertikal zur Haltevorrichtung verschiebbar und/oder um die Transversalachse rotierbar ist, während die Schenkel eine Rotation von Fixiermittel und Haltevorrichtung relativ zueinander um die Vertikalachse im Wesentlichen, insbesondere vollständig, begrenzen. In einer Ausführungsform erstreckt sich das Verbindungsmittel zumindest entlang der Vertikalrichtung. Allgemein bevorzugt erstreckt sich das Verbindungsmittel in Vertikalrichtung langgestreckt. Insbesondere ist entlang zumindest eines Abschnitts des Verbindungsmittels entlang der Vertikalrichtung ein Gewinde ausgebildet, mit dem das Verbindungsmittel in ein am Fixierelement ausgebildetes korrespondierendes Gewinde eingreift. Dabei ist das am Verbindungsmittel ausgebildete Gewinde insbesondere ein Außengewinde und das am Fixierelement ausgebildete Gewinde ein Innengewinde. Allgemein bevorzugt greifen die Gewinde derart ineinander, dass Verbindungsmittel und Fixierelement bei einer durch Betätigung des Verbindungsmittels auslösbaren Rotation, insbesondere um die Vertikalachse, von Verbindungsmittel und Fixierelement relativ zueinander, relativ zueinander verschiebbar sind. Allgemein bevorzugt sind Verbindungsmittel und Fixierelement entlang der Vertikalrichtung relativ zueinander verschiebbar. Da zur Betätigung des Verbindungsmittels in dieser vorteilhaften Ausführungsform lediglich dessen Rotation erforderlich ist, sind dadurch ausgehend vom Demontagezustand der Montagezustand bzw. verschiedene Montagezustände und der Last-Montagezustand bzw. unterschiedliche Last-Montagezustände unkompliziert und unaufwändig realisierbar. Ferner ist die Fixierkraft durch eine Betätigung des Verbindungsmittels mittels Rotation gezielt einstellbar.

In einer Ausführungsform weist die Federeinrichtung eine Durchführung auf, durch die das Verbindungsmittel hindurchgeführt ist. Insbesondere erstreckt sich die Durchführung entlang der Vertikalachse durch die Federeinrichtung hindurch. In einer weitere Ausführungsform weist das Haltemittel eine Durchführung auf, durch die das Verbindungsmittel hindurchgeführt ist. Insbesondere erstreckt sich die Durchführung entlang der Vertikalachse durch die Haltevorrichtung hindurch. Insbesondere ist eine Verkippbarkeit des Verbindungsmittels relativ zur Haltevorrichtung um die Transversalachse durch die Durchführung, insbesondere eine Wandung der Durchführung, begrenzt. In einer Ausführungsform sind die Haltearme der Haltevorrichtung plattenartig ausgebildet. In einer Ausführungsform ist ein die Haltearme verbindender Verbindungsabschnitt der Haltevorrichtung plattenartig ausgebildet. Insbesondere ist die Durchführung zur Hindurchführung des Verbindungsmittels in dem Verbindungsabschnitt ausgebildet. Durch die plattenartige Ausgestaltung kann eine hohe Steifigkeit der Haltearme und/oder des Verbindungsabschnitts der Haltevorrichtung erreicht sein. Allgemein bevorzugt ist die Haltevorrichtung nach Art eines U-förmigen Bügels ausgebildet, dessen U-Schenkel durch die Haltearme gebildet sind und dessen U-Boden durch den Verbindungsabschnitt der Haltevorrichtung gebildet ist. Insbesondere ist das Verbindungsmittel und/oder die Federeinrichtung und/oder ein Fixierbügel der Haltevorrichtung mit dem Verbindungsabschnitt verbunden und nur mittelbar über den Verbindungsabschnitt mit den Haltearmen verbunden. Allgemein bevorzugt verläuft der Verbindungsabschnitt an einer die Seitenwände verbindenden Verbindungswand der Tragschiene, insbesondere an deren Außenseite. In einer Ausführungsform weisen die Haltearme jeweils in einem vertikal unteren Endabschnitt ein Verkrallmittel mit, insbesondere vertikalen, Erhebungen und Vertiefungen auf, wobei der Verkrallmittel insbesondere sägezahnförmig ausgebildet ist. Insbesondere pressen die Haltearme bei einem Einbauzustand des Halteanordnung mit dem Verkrallmittel gegen die Deckenabschnitte, so dass sich die Haltearme mittels diesem an bzw. in den Deckenabschnitten verkrallen, so dass ein möglichst fester Halt realisierbar und ein Abgleiten des vertikal unteren Endabschnitts entlang der Transversalrichtung relativ zu den Deckenabschnitten nach Möglichkeit verhinderbar ist.

In einer Ausführungsform sind die Haltearme der Haltevorrichtung ausgehend vom Demontagezustand bei einer Betätigung des Verbindungsmittels zur Realisierung des Montagezustands unter einer Vergrößerung des transversalen Abstands der voneinander wegweisenden Transversalenden, insbesondere um die Vertikalachse, relativ zur Tragschiene rotierbar. Insbesondere sind die Haltearme so weit rotierbar, bis der erste Haltearm und/oder der zweite Haltearm an der Außenseite der jeweils zugeordneten Seitenwand der Tragschiene anschlägt bzw. anliegt. Anschließend sind die Haltearme, insbesondere durch eine weitere oder eine fortlaufend ausgeführte Betätigung des Verbindungsmittels, relativ zur Tragschiene entlang der Vertikalrichtung zur Verringerung des maximalen vertikalen Abstands verschiebbar. Indem zunächst der transversale Abstand der Haltearme vergrößert und anschließend der maximale vertikale Abstand verringert wird, kann auf einfache Weise sichergestellt sein, dass die Haltearme mit ihren Transversalenden, bevor sie an die Deckenabschnitte pressen, so weit voneinander beabstandet sind, dass sie auch tatsächlich ausreichend gegen die Deckenabschnitte pressen können und die Halteanordnung sicher in der Einbauöffnung gehalten wird. Grundsätzlich sind jedoch auch andere Bewegungsfolgen denkbar, sofern sichergestellt ist, dass die Halteanordnung sicher in der Einbauöffnung gehalten wird. Beispielsweise können die Vergrößerung des transversalen Abstands und die Verringerung des maximalen vertikalen Abstands bei einer Betätigung des Verbindungsmittels auch zumindest teilweise gleichzeitig erfolgen.

In einer Ausführungsform weist die Tragschiene eine sich entlang von Längsrichtung und Transversalrichtung erstreckende Verbindungswand auf, durch die die erste und die zweiten Seitenwand der Tragschiene miteinander verbunden sind. Allgemein bevorzugt sind die Verbindungswand und die Seitenwände jeweils entlang der Längsrichtung langgestreckt ausgebildet, wobei die Verbindungswand die Seitenwände über deren Längserstreckungslänge hinweg miteinander verbindet. Insbesondere begrenzen die Verbindungswand und die Seitenwände zusammen den Aufnahmeraum. Allgemein bevorzugt weist der Aufnahmeraum mindestens eine zur Verbindungswand vertikal gegenüberliegend angeordnete Öffnung zur Aufnahme mindestens einer Leuchtenkomponente in den Aufnahmeraum auf. Allgemein bevorzugt erstreckt sich die Öffnung entlang von Längsrichtung und Transversalrichtung. Allgemein bevorzugt weist die Tragschiene in einer zur Längsrichtung senkrechten Ebene einen U-förmigen Querschnitt auf, dessen U-Schenkel durch die Seitenwände und dessen U-Boden durch die Verbindungswand ausgebildet sind. In einer Ausführungsform ist in einer Verbindungswand der Tragschiene entlang der Vertikalrichtung eine Durchführung ausgebildet, durch die das Verbindungsmittel hindurchführbar ist bzw. zumindest im Montagezustand und/oder im Last-Montagezustand hindurchgeführt ist. In einer Ausführungsform sind die den Haltearmen jeweils zugeordneten Tragschienenabschnitte jeweils als in einem vertikal unteren Endabschnitt von der jeweiligen Seitenwand seitlich, insbesondere entlang der Transversalrichtung, vom Aufnahmeraum weg abragende Tragschienenabschnitte ausgebildet. Üblicherweise ist der Tragschienenabschnitt ausschließlich innerhalb eines solchen vertikal unteren Endabschnitts der jeweiligen Seitenwand vorgesehen, der sich ausgehend von dem absoluten unteren Ende der Seitenwand über weniger als 20 %, insbesondere weniger als 10 %, insbesondere weniger als 5 % der gesamten vertikalen Erstreckungslänge der Seitenwand nach oben hin erstreckt. Die derart weg abragenden Tragschienenabschnitte sind eingerichtet, in einem Einbauzustand der Halteanordnung an einem Deckenabschnitt anzuliegen und an diesen zur Aufbringung einer Presskraft zu pressen. Allgemein bevorzugt sind die Tragschienenabschnitte über die Erstreckungslänge der Seitenwände ausgebildet.

In einer Ausführungsform weist die Halteanordnung eine Ankerkralle auf, die entlang der Längsrichtung positionsfest relativ zur Tragschiene fixierbar oder fixiert ist und die zwei Ankerkrallenarme aufweist, die einer jeweils anderen Seitenwand zugeordnet und an der Außenseite der ihnen zugeordneten Seitenwand angeordnet sind. Bevorzugt ist die Ankerkralle im Montagezustand und Last-Montagezustand entlang der Längsrichtung positionsfest relativ zur Tragschiene fixiert. Ähnlich wie die Haltearme der Haltevorrichtung ist somit jede der Ankerkrallenarme jeweils einer der beiden Seitenwände zugeordnet. Die Ankerkralle ist durch ein Fixiermittel entlang der Vertikalrichtung relativ zu der Tragschiene bewegbar. In einer Ausführungsform ist die Ankerkralle in einem ersten Zustand und in einem zweiten Zustand entlang der Längsrichtung relativ zur Tragschiene positionsfest, insbesondere spielfrei, fixierbar, wobei sie im ersten Zustand von einem ihr zugeordneten Tragschienenabschnitt vertikal weiter beabstandet ist als in dem zweiten Zustand. In einer Ausführungsform weist die Ankerkralle Positionierelemente auf, die dazu ausgebildet sind, während einer Bewegung der Ankerkralle entlang der Vertikalrichtung, durch die eine Bewegung der Ankerkralle ausgehend vom ersten Zustand bis zum zweiten Zustand erfolgt, in Eingriff mit der Tragschiene zu gelangen zum Festlegen, insbesondere im Verlauf der Bewegung ein Spiel reduzierenden Festlegen, insbesondere spielfreien Festlegen, einer Relativposition der Ankerkralle relativ zur Tragschiene entlang der Längsrichtung. Dabei ist selbstverständlich auf ein Spiel entlang der Längsrichtung abgestellt, wobei insbesondere die Festlegung zusätzlich auch analog entlang der Transversalrichtung erfolgen kann. Beispielsweise können die Positionierelemente als Schneidkanten ausgebildet sein. Allgemein bevorzugt ist die Ankerkralle im Einbauzustand der Halteanordnung in einer Decke bzw. in zweiten Zustand mit einem Spiel von weniger als 5 mm, insbesondere weniger als 3 mm, insbesondere weniger als 1 mm relativ zu der Tragschiene entlang der Längsrichtung festgelegt. Die Ankerkrallenarme weisen an ihren unteren Enden Verkrallabschnitte auf und sind mit ihren Verkrallabschnitten oberhalb von ihnen zugeordneten Tragschienenabschnitten angeordnet. Durch Betätigung des Fixiermittels sind die Ankerkrallenarme von oben auf einen zwischen ihnen und dem ihnen jeweils zugeordneten Tragschienenabschnitt angeordneten Deckenabschnitt pressbar, wodurch eine Längsposition der Tragschiene relativ zum Deckenabschnitt festlegbar ist. Denn dadurch, dass die Ankerkralle in ihrer Längsposition relativ zur Tragschiene festgelegt ist und die Ankerkrallenarme sich mit ihren Verkrallabschnitten mit der Oberseite der Deckenabschnitte verkrallen können, kann eine Längsposition der Tragschiene relativ zu den Deckenabschnitten mittels der Ankerkralle gewährleistet sein. Die Ankerkralle kann den besonderen Vorteil mit sich bringen, dass ein Wandern der Tragschiene relativ zu den Deckenabschnitten aufgrund eines thermischen Ausdehnens und Schrumpfens der Tragschiene nach Möglichkeit verhindert ist. Denn die Ankerkralle kann einen bestimmten Längsabschnitt der Tragschiene, an dem sie mit Bezug auf die Längsrichtung positionsfest fixiert ist, relativ zu den Deckenabschnitten entlang der Längsrichtung festlegen. Die Tragschiene kann sich somit bevorzugt lediglich außerhalb der Längserstreckung des Längsabschnitts, an dem die Ankerkralle fixiert ist, im Einbauzustand relativ zu den Deckenabschnitten bewegen. Somit kann zwar weiterhin ein spannungsfreies thermisches Ausdehnen und Schrumpfen der Tragschiene ermöglicht sein, durch die Ankerkralle jedoch ein Wandern der Tragschiene relativ zu den Deckenabschnitten unterbunden sein. Allgemein bevorzugt ist die Ankerkralle in einem bezogen auf die Längsrichtung mittleren Bereich der Tragschiene angeordnet. Hierdurch kann sich die Tragschiene ausgehend von dem Längsabschnitt, an dem die Ankerkralle fixiert ist und der sich in dem mittleren Bereich der Tragschiene befindet, beidseitig, bezogen auf die Längsrichtung, ausdehnen bzw. schrumpfen. Allgemein sei darauf hingewiesen, dass mit dem mit Bezug auf eine Richtung definierten mittleren Bereich eines Bauteils ein solcher Bereich definiert ist, der von den entlang dieser Richtung gegenüberliegenden Enden des Bauteils um mindestens 30 %, insbesondere mindestens 40 % der Gesamterstreckungslänge des Bauteils entlang der Richtung beabstandet ist. Allgemein sei darauf hingewiesen, dass mit dem mit Bezug auf eine Richtung definierten Endabschnitt eines Bauteils ein solcher Abschnitt des Bauteils definiert ist, der ausgehend von einem Ende des Bauteils, dass das Bauteil in der genannten Richtung begrenzt, sich um weniger als 20 %, insbesondere weniger als 10 % der Erstreckungslänge des Bauteils in der genannten Richtung erstreckt. Allgemein bevorzugt weist die Halteanordnung mehrere Haltevorrichtungen auf, die in eine erste Gruppe und eine zweite Gruppe aufgeteilt sind, wobei die Ankerkralle bezogen auf die Längsrichtung zwischen der ersten und der zweiten Gruppe angeordnet ist, wobei insbesondere jede Gruppe mehrere, in Längsrichtung voneinander beabstandete Haltevorrichtungen aufweist. Allgemein bevorzugt ist durch die Haltevorrichtungen im Einbauzustand eine Position der Tragschiene relativ zur Decke entlang der Vertikalrichtung festgelegt, jedoch entlang der Längsrichtung wie erläutert eine Bewegung der Tragschiene relativ zur Decke zugelassen, wohingegen die Ankerkralle eine Position der Tragschiene relativ zur Decke im Einbauzustand sowohl entlang der Vertikalrichtung als auch entlang der Längsrichtung festlegt.

In einer Ausführungsform weist die Halteanordnung mindestens eine Endkappe auf, wobei die Endkappe an einem Ende der Tragschiene entlang der Längsrichtung an diesem angeordnet ist. Allgemein bevorzugt weist die Halteanordnung zwei Endkappen auf, wobei die erste Endkappe an einem ersten Ende und die zweite Endkappe an einem zweiten Ende der Tragschiene entlang der Transversalrichtung angeordnet ist. Allgemein bevorzugt weist die Endkappe eine sich vertikal und transversal erstreckende Rückwand auf sowie eine sich längs erstreckende Seitenwandung, die insbesondere teilweise um einen in einer zur Längsrichtung senkrechten Ebene äußeren Rand der Rückwand umlaufend ausgebildet ist. In einer Ausführungsform ist das Ende der Tragschiene innerhalb eines durch die Seitenwandung begrenzten Bereichs in Längsrichtung relativ zur Endkappe bewegbar gelagert, insbesondere verschiebbar gelagert, wobei die Seitenwandung jeweils die Außenseiten der Seitenwände der Tragschiene und/oder eine Verbindungswand der Tragschiene zumindest teilweise längs überragt. Die Seitenwände und/oder eine Verbindungswand sind somit in Bezug auf die Endkappe innenliegend angeordnet. Allgemein bevorzugt sind eine in einer zur Längsrichtung senkrechten Ebene innere Kontur der Seitenwandung der Endkappe und eine äußere Kontur der Seitenwände und/oder Verbindungswand der Tragschiene derart korrespondierend zueinander ausgebildet, dass diese zumindest abschnittsweise in Transversalrichtung und/oder Vertikalrichtung im Wesentlichen spaltfrei aneinander anliegen. Insbesondere weist die Endkappe zwei transversal gegenüberliegend angeordnete, insbesondere federnd ausgebildete, Halteabschnitte auf, die sich entlang der Längsrichtung erstrecken. Insbesondere sind die Halteabschnitte in Form von federnden Haltebügeln ausgebildet. Allgemein bevorzugt greift die Endkappe mit ihren Halteabschnitten entlang der Längsrichtung ausgehend vom Ende der Tragschiene in diese ein, wobei die Halteabschnitte unter Realisierung einer Klemmverbindung an jeweils einer Innenseite der Seitenwände der Tragschiene anliegen. Durch die Endkappe ist eine Bewegung der Tragschiene, beispielsweise ein Ausdehnen und Schrumpfen, in der Einbauöffnung möglich, wobei ein etwaig entstehender Spalt durch die Endkappe verdeckt werden kann. Allgemein bevorzugt beträgt die Längserstreckungslänge der Tragschiene mindestens das 10-Fache, mindestens 25-Fache, mindestens das 50-Fache, mindestens das 100-Fache oder mindestens das 150-Fache einer Längserstreckungslänge der Endkappe. Allgemein bevorzugt weist die Endkappe einen sich transversal und längs erstreckenden Endkappenabschnitt auf, der zum Anliegen und/oder Pressen an bzw. gegen einen Deckenabschnitt eingerichtet ist. Insbesondere ist der Endkappenabschnitt längs von der Tragschiene wegragend und somit entlang der Längsrichtung über die Tragschiene vorstehend ausgerichtet. Hierdurch kann der Endkappenabschnitt vorteilhaft eine Spaltverdeckung auch bei einem Ausdehnen uns Schrumpfen der Tragschiene im Einbauzustand relativ zur Decke gewährleisten. Besonders bevorzugt ist eine Ankerkralle und eine Endkappe, wie jeweils zu Ausführungsformen erläutert, vorgesehen, wobei durch das Fixieren einer Längsposition der Tragschiene mittels der Ankerkralle und das Überlappen eines zwischen einem Längsende der Tragschiene und einem diesem in Längsrichtung gegenüberliegenden Längsende der Decke vorliegenden Spalts eine zuverlässige Verdeckung des Spalts durch die Endkappe bzw. ihren Endkappenabschnitt gewährleistet sein kann. Insbesondere weist der Endkappenabschnitt eine vertikal obere Seite auf, mittels derer die Endkappe an einem Deckenabschnitt anliegbar und/oder anpressbar ist. Allgemein bevorzugt sind Endkappe und Tragschiene derart korrespondierend zueinander ausgebildet, dass die Fixierkraft von der Tragschiene auf die Endkappe übertragbar ist.

Ferner schlägt die Erfindung als weitere Lösung der der vorliegenden Erfindung zugrundeliegenden Aufgabe eine Leuchte mit den Merkmalen gemäß Anspruch 23 vor. Die Leuchte umfasst eine erfindungsgemäße und vorab beschriebene Halteanordnung und mindestens eine in der Tragschiene der Halteanordnung angeordnete Leuchtenkomponente. Die Halteanordnung der erfindungsgemäßen Leuchte kann einzelne oder sämtliche weitere vorliegend zur zuvor eingeführten Lösung beschriebenen Merkmale aufweisen. Allgemein bevorzugt ist die Leuchtenkomponente zumindest mit einem vertikalen Abschnitt innerhalb des Aufnahmeraums der Tragschiene angeordnet.

In einer Ausführungsform weisen die Seitenwände der Tragschiene jeweils einen insbesondere zur jeweils gegenüberliegenden Seitenwand gerichteten Halteabschnitt auf, wobei die Leuchtenkomponente, insbesondere mittels einer Haltefeder, an den Halteabschnitten der Tragschiene fixiert ist. Insbesondere hintergreift die Haltefeder mit jeweils einem ihrer Federschenkel jeweils den Halteabschnitt von jeweils einer der Seitenwände, so dass die Leuchtenkomponente durch die Haltefeder gegen die Halteabschnitte der Tragschiene gepresst gehalten ist. Allgemein bevorzugt ist eine an einem unteren Ende der Tragschiene ausgebildete Öffnung, durch die der Aufnahmeraum zugänglich ist, durch die mindestens eine Leuchtenkomponente, insbesondere durch mehrere, entlang der Längsrichtung hintereinander angeordnete Leuchtenkomponenten, verschlossen.

In einer Ausführungsform sind als Leuchtenkomponente ein insbesondere ansteuerbares Betriebsgerät, ein Kommunikations-Funkmodul und/oder zumindest eine Lichtquelle vorgesehen. Insbesondere kann als eine Leuchtenkomponente ein Montagekörper vorgesehen sein, an dem weitere Leuchtenkomponenten fixiert sind, beispielsweise ein Betriebsgerät, ein Kommunikations-Funkmodul, eine Lichtquelle und/oder ein lichtlenkendes optisches Element.

Insbesondere ist der Montagekörper oder eine an dem Montagekörper fixierte Leuchtenkomponente zumindest mit einem vertikalen Abschnitt innerhalb des Aufnahmeraums angeordnet.

Ferner schlägt die Erfindung als weitere Lösung der der vorliegenden Erfindung zugrundeliegenden Aufgabe eine Leuchtenanordnung mit den Merkmalen gemäß Anspruch 24 vor. Die Leuchtenanordnung umfasst eine erfindungsgemäße und vorab beschriebene Leuchte, wobei die Leuchte einzelne oder sämtliche weitere vorliegend zur zuvor eingeführten Lösung beschriebenen Merkmale aufweisen kann. Die Leuchtenanordnung umfasst ferner eine Decke mit zwei Deckenabschnitten, zwischen denen eine Einbauöffnung vorgesehen ist, in der die Tragschiene der Leuchte zumindest teilweise angeordnet ist. Insbesondere ist die Tragschiene derart in der Einbauöffnung angeordnet, dass sie sich mit zumindest einem vertikalen Abschnitt, insbesondere zumindest dem überwiegenden Teil ihrer vertikalen Erstreckungslänge, innerhalb der Einbauöffnung bzw. vertikal oberhalb von vertikal unteren Seiten der Deckenabschnitte befindet. Jeder der Haltearme der Haltevorrichtung presst vertikal, insbesondere unter Erzeugung einer Presskraft, gegen eine vertikal obere Seite jeweils einer der Deckenabschnitte. Ferner presst jeweils ein dem jeweiligen Haltearm zugeordneter Tragschienenabschnitt vertikal, insbesondere unter Erzeugung einer Presskraft, gegen eine vertikal untere Seite jeweils einer der Deckenabschnitte. Insbesondere sind die Tragschienenabschnitte jeweils an einer Außenseite von jeweils einer der Seitenwände der Tragschiene, insbesondere transversal vom Aufnahmeraum wegabragend, vorgesehen. Demnach ist jeweils einer der Deckenabschnitte zwischen jeweils einem der Haltearme und dem diesem zugeordneten Tragschienenabschnitt verpresst.

Allgemein bevorzugt ist die zwischen Haltevorrichtung und Tragschiene durch das Verbindungsmittel gewährleistete Verbindung unter Realisierung eines Last-Montagezustands mit einer Fixierkraft belastet, wobei die Fixierkraft insbesondere entlang der Vertikalrichtung wirkt. Insbesondere ist eine Höhe der Fixierkraft durch eine Betätigung des Verbindungsmittels einstellbar, so dass eine auf die Deckenabschnitte wirkende Presskraft erhöht oder verringert werden kann. Insbesondere ist die Federeinrichtung im Last-Montagezustand durch eine Betätigung des Verbindungsmittels derart auslenkbar oder deren Auslenkung derart änderbar, dass eine Vorspannkraft einstellbar ist. Dabei ist durch die Vorspannkraft insbesondere eine bei einer Bewegung der Haltevorrichtung oder einem Verkippen des Verbindungsmittels dieser bzw. diesem entgegenwirkende und von der Federeinrichtung erzeugte Rückstellkraft beeinflussbar.

Ferner schlägt die Erfindung als weitere Lösung der der vorliegenden Erfindung zugrundeliegenden Aufgabe ein Verfahren gemäß Anspruch 25 zur Rückstellung einer Haltevorrichtung in Richtung einer Ruhelage im Montagezustand der erfindungsgemäßen und vorab beschriebenen Halteanordnung vor. Die Halteanordnung kann einzelne oder sämtliche weitere vorliegend zur zuvor eingeführten Lösung beschriebenen Merkmale aufweisen. Erfindungsgemäß erfolgt zunächst eine Ausdehnung der Tragschiene entlang der Längsrichtung. Insbesondere kann die Ausdehnung durch eine Erwärmung der Tragschiene erfolgen, beispielsweise indem aufgrund von in die Tragschiene eingesetzten Lichtquellen eine hohe Wärmeentwicklung entsteht. Durch die Ausdehnung der Tragschiene wird die über das Verbindungsmittel mit der Tragschiene verbundene Haltevorrichtung zumindest abschnittsweise ausgehend von einer Ruhelage relativ zur Tragschiene, insbesondere entlang der Längsrichtung, bewegt. Allgemein bevorzugt verkippt die Haltevorrichtung relativ zu Tragschiene um die Transversalachse. Insbesondere verkippt auch das Verbindungsmittel durch die Ausdehnung relativ zur Tragschiene. Ferner verkippt das Verbindungsmittel zumindest bis zu einem Grenzverkippungswinkel auch relativ zur Haltevorrichtung. Gleichzeitig oder auch zeitlich verzögert zur Bewegung der Haltevorrichtung bzw. dem Verkippen des Verbindungsmittels wird die Federeinrichtung ausgelenkt, wodurch eine zwischen Tragschiene und Haltevorrichtung wirkende Rückstellkraft erzeugt wird, die der Bewegung der Haltevorrichtung bzw. dem Verkippen der Verbindungsmittels entgegenwirkt. Insbesondere wirkt die Rückstellkraft ferner zwischen Verbindungsmittel und Haltevorrichtung und/oder zwischen Verbindungsmittel und Tragschiene. Insbesondere wird die Federeinrichtung durch eine durch die Bewegung bzw. das Verkippen bewirkte vertikale Kompression selbiger ausgelenkt. Allgemein bevorzugt nimmt die Rückstellkraft mit relativ zu ihrer jeweiligen Ruhelage zunehmender Bewegung der Haltevorrichtung bzw. zunehmendem Verkippen des Verbindungsmittels zu. Anschließend zieht sich die Tragschiene wieder entlang der Längsrichtung zusammen, insbesondere bis diese die gleiche Längserstreckungslänge wie vor der Ausdehnung aufweist. Insbesondere kann das Zusammenziehen durch eine Abkühlung der Tragschiene erfolgen, beispielsweise durch ein Ausschalten von in der Tragschiene eingesetzten Lichtquellen. Zeitgleich zum Zusammenziehen oder zeitverzögert wird die Haltevorrichtung durch die von der Federeinrichtung aufgebrachte Rückstellkraft in Richtung ihrer Ruhelage zurückgestellt. Allgemein bevorzugt wird die Federeinrichtung in ihre Ruhelage zurückgestellt. Insbesondere ist die Federeinrichtung zur Aufbringung der Rückstellkraft auf die Haltevorrichtung zumindest mittelbar an der Tragschiene abgestützt. Insbesondere ist die Federeinrichtung über das Verbindungsmittel an der Tragschiene abgestützt. Erfolgt bei der Ausdehnung der Tragschiene ebenfalls ein Verkippen des Verbindungsmittels, wird dieses durch die von der Federeinrichtung aufgebrachte Rückstellkraft ebenfalls in Richtung ihrer Ruhelage, insbesondere in ihre Ruhelage, zurückgestellt.

Ferner schlägt die Erfindung als weitere Lösung der der vorliegenden Erfindung zugrundeliegenden Aufgabe ein Verfahren gemäß Anspruch 26 zur Befestigung und zum Halten einer Tragschiene einer Leuchte bzw. zum Befestigen einer Leuchte mit einer Tragschiene an zwei entlang einer Transversalrichtung durch eine Einbauöffnung voneinander beabstandeten Deckenabschnitten einer Decke mittels zumindest einer Haltevorrichtung vor. Die Tragschiene bzw. Leuchte kann einzelne oder sämtliche weitere vorliegend zur zuvor eingeführten Lösung beschriebenen Merkmale aufweisen.

Die Tragschiene ist in einer zur Transversalrichtung senkrechten Längsrichtung langgestreckt und zum Einsetzen in die Einbauöffnung ausgebildet. Die Tragschiene weist mindestens eine erste und eine zweite Seitenwand auf, die sich entlang der Längsrichtung und entlang einer zur Längsrichtung und Transversalrichtung senkrechten Vertikalrichtung erstrecken und die entlang der Transversalrichtung voneinander beabstandet sind. Zwischen den Seitenwänden ist ein zur Aufnahme von zumindest einer Leuchtenkomponente vorgesehener Aufnahmeraum vorgesehen. Die erste Seitenwand und die zweite Seitenwand weisen jeweils eine Außenseite auf, wobei die Außenseiten voneinander abgewandt sind. Entlang der Transversalrichtung weisen somit die Außenseiten der beiden Seitenwände voneinander weg. Die Haltevorrichtung weist zumindest einen der ersten Seitenwand zugeordneten und zumindest abschnittsweise an deren Außenseite angeordneten ersten Haltearm und einen der zweiten Seitenwand zugeordneten und zumindest abschnittsweise an deren Außenseite angeordneten zweiten Haltearm auf. Ferner ist die Haltevorrichtung durch ein betätigbares Verbindungsmittel mit der Tragschiene verbunden. Dabei wird durch das Verbindungsmittel eine zur Kraftübertragung geeignete Verbindung zwischen Haltevorrichtung und Tragschiene gewährleistet. Die Verbindung ist dergestalt ausgebildet, dass diese mit einer zwischen Haltevorrichtung und Tragschiene entlang der Vertikalrichtung wirkenden Fixierkraft belastbar ist. Insbesondere ist die Verbindung mittels einer Zugkraft belastbar. Durch das Verbindungsmittel ist ein maximaler vertikaler Abstand festlegbar, um den beabstandet die Haltearme mit ihrem jeweiligen vertikal unteren Ende oberhalb eines ihnen jeweils zugeordneten Tragschienenabschnitts anordnenbar sind. Das vertikal untere Ende wird durch das absolute untere Ende des jeweiligen Haltearms entlang der Vertikalrichtung ausgebildet. Die vertikal unteren Enden der Haltearme müssen nicht zwingend unmittelbar oberhalb des ihnen jeweils zugeordneten Tragschienenabschnitts anordnenbar sein, sondern können auch zumindest teilweise längs und/oder transversal versetzt zu diesen anordnenbar sein.

Gemäß dem erfindungsgemäßen Verfahren wird die Tragschiene zunächst mit zumindest einem vertikalen Abschnitt in die Einbauöffnung eingesetzt. Beim Einsetzen sind die Haltearme mit ihren voneinander wegweisenden Transversalenden um einen ersten transversalen Abstand voneinander beabstandet. Zudem ist beim Einsetzen durch das Verbindungsmittel der maximale vertikale Abstand auf einen ersten Wert festgelegt. Anschließend wird das Verbindungsmittel betätigt, insbesondere um die Vertikalachse rotiert, wodurch die Haltearme mit ihren voneinander wegweisenden Transversalenden um einen zweiten transversalen Abstand, der größer als der erste transversale Abstand ist, voneinander beabstandet werden und der maximale vertikale Abstand auf einen zweiten Wert festgelegt wird, der kleiner als der erste Wert ist. Das Verbindungsmittel wird zumindest so weit betätigt, dass die durch das Verbindungsmittel zwischen Haltevorrichtung und Tragschiene gewährleistete Verbindung mit einer Fixierkraft belastet wird, wobei die Fixierkraft zwischen Haltevorrichtung und Tragschiene wirkt. Insbesondere verläuft die Fixierkraft zumindest abschnittsweise durch das Verbindungsmittel. Allgemein bevorzugt wirkt die Fixierkraft im Wesentlichen entlang der Vertikalrichtung. Unter Belastung mit der Fixierkraft ist die Haltevorrichtung durch das Verbindungsmittel dergestalt mit der Tragschiene verbunden, dass diese ausgehend von einer Ruhelage relativ zur Tragschiene zumindest abschnittsweise entlang der Längsrichtung bewegbar ist. Allgemein bevorzugt ist die Haltevorrichtung relativ zur Tragschiene um die Transversalachse verkippbar. Ferner wird eine Federeinrichtung dergestalt relativ zur Haltevorrichtung angeordnet, dass diese einer ausgehend von der Ruhelage erfolgten Bewegung der Haltevorrichtung relativ zur Tragschiene entlang der Längsrichtung mit einer Rückstellkraft entgegenwirkt. Insbesondere ist das Verbindungsmittel nach abgeschlossener Betätigung von diesem ausgehend von einer Ruhelage relativ zur Tragschiene und/oder zur Haltevorrichtung um eine Transversalachse verkippbar unter Realisierung der Bewegung. Insbesondere wirkt die Federeinrichtung dergestalt auf das Verbindungsmittel, dass diese mit der Rückstellkraft einem Verkippen des Verbindungsmittels entgegenwirkt. Insbesondere ist die Federeinrichtung mit dem Verbindungsmittel verbunden.

Insbesondere wird darüber hinaus nach abgeschlossener Betätigung des Verbindungsmittels eine Leuchtenkomponente entlang der Vertikalrichtung in den Aufnahmeraum der Tragschiene eingesetzt. Allgemein bevorzugt ist die Leuchtenkomponente als Montagekörper ausgeführt, an dem weitere Leuchtenkomponenten fixiert sind.

Die verschiedenen erfindungsgemäßen Ausführungsformen, auch Ausführungsformen unterschiedlicher Lösungen, können jeweils Merkmale aufweisen, die im Zusammenhang mit anderen Ausführungsformen, auch Ausführungsformen anderer Lösungen, beschrieben sind. Darüber hinaus können erfindungsgemäße Ausführungsformen Merkmale aufweisen, die vorliegend zu gattungsgemäßen Ausführungsformen erläutert sind.

Die Erfindung wird nachfolgend unter Bezugnahme auf Figuren anhand von Ausführungsbeispielen näher erläutert.

Es zeigen:
- Figur 1:: in verschiedenen schematischen Prinzipdarstellungen einen Ausschnitt einer erfindungsgemäßen Leuchtenanordnung;
- Figur 2:: in verschiedenen schematischen Prinzipdarstellungen Bestandteile einer erfindungsgemäßen Halteanordnung einer erfindungsgemäßen Leuchtenanordnung;
- Figur 3:: in einer Prinzipdarstellung eine Tragschiene einer erfindungsgemäßen Halteanordnung;
- Figur 4:: in verschiedenen schematischen Prinzipdarstellungen eine erfindungsgemäßen Leuchtenanordnung in verschiedenen Zuständen relativ zu einer Decke;
- Figur 5:: in verschiedenen schematischen Prinzipdarstellungen einer erfindungsgemäßen Leuchtenanordnung in verschiedenen Zuständen relativ zu einer Decke in Schnittansichten;
- Figur 6:: in verschiedenen schematischen Prinzipdarstellungen Bestandteile in Schnittansichten einer erfindungsgemäßen Leuchtenanordnung in verschiedenen Zuständen relativ zu einer Decke;
- Figur 7:: in einer Prinzipdarstellung eine Endkappe einer erfindungsgemäßen Halteanordnung;
- Figur 8:: in verschiedenen schematischen Prinzipdarstellungen Bestandteile einer Ausführungsform einer erfindungsgemäßen Halteanordnung in verschiedenen Zuständen relativ zu einer Decke;
- Figur 9:: in verschiedenen schematischen Prinzipdarstellungen Bestandteile einer Ausführungsform einer erfindungsgemäßen Halteanordnung in verschiedenen Zuständen relativ zu einer Decke.

In Figur 1, umfassend die Figuren 1a und 1b, ist ein Ausschnitt einer Ausführungsform einer erfindungsgemäßen Leuchtenanordnung 100 vereinfacht schematisch dargestellt. In Figur 2, umfassend die Figuren 2a bis 2d, sind Bestandteile einer erfindungsgemäßen Halteanordnung einer erfindungsgemäßen Leuchtenanordnung 100 vereinfacht schematisch dargestellt. In Figur 3 ist eine Tragschiene 2 einer erfindungsgemäßen Halteanordnung vereinfacht schematisch dargestellt. Die in den Figuren 1 bis 3 dargestellte Ausführungsform einer erfindungsgemäßen Leuchtenanordnung 100 bzw. einer erfindungsgemäßen Halteanordnung wird nachfolgend unter Bezugnahme auf sämtliche genannte Figuren erläutert.

Die Leuchtenanordnung 100 weist eine Decke 1 mit zwei Deckenabschnitten 11, 12 auf. Ferner weist die Leuchtenanordnung 100 eine Tragschiene 2, eine Ausführungsform einer erfindungsgemäßen Haltevorrichtung 3 und ein Verbindungsmittel 4 auf, wobei die Tragschiene 2 in Figur 1 nur teilweise dargestellt ist. In dem dargestellten Zustand der Leuchtenanordnung ist die Tragschiene 2 mit einem vertikalen Abschnitt in einer Einbauöffnung 10 der Decke 1 angeordnet bzw. eingesetzt. Die Deckenabschnitte 11, 12 sind durch die sich entlang der Längsrichtung X erstreckende Einbauöffnung 10 entlang der Transversalrichtung Y voneinander beabstandet. Die Haltevorrichtung 3 ist bei dem beschriebenen Ausführungsbeispiel nach Art eines U-förmigen Bügels ausgebildet, der einen aus dem **U-**Boden gebildeten Verbindungsabschnitt 30 aufweist. Der Verbindungsabschnitt 30 verbindet zwei Haltearme 31, 32 der Haltevorrichtung 3, die durch die U-Schenkel des U-förmigen Bügels gebildet sind. Jeder der Haltearme 31, 32 ist genau einem der Deckenabschnitten 11, 12 zugeordnet. Vorliegend und allgemein bevorzugt weisen die Haltearme 31, 32 jeweils in einem vertikal unteren Endabschnitt ein sägezahnförmiges Verkrallmittel auf, mittels dessen die Haltearme 31, 32 für einen besonders sicheren Halt an den Deckenabschnitten 11, 12 verkrallt sind. An einer entlang der Vertikalrichtung Z oberen Seite des Verbindungsabschnitts 30 ist ein Fixierbügel 5 ebenfalls nach Art eines U-förmigen Bügels angeordnet, wobei der Fixierbügel 5 auch integraler Bestandteil der Haltevorrichtung 3 sein kann. Die **U-**Schenkel und der U-Boden des U-förmigen Bügels begrenzen gemeinsam einen Aufnahmeraum des Fixierbügels 5. Innerhalb des Aufnahmeraums sind ein mit dem Verbindungsmittel 4 verbundenes Fixierelement 6 sowie eine Federeinrichtung 7 angeordnet. Das Fixierelement 6 liegt fast vollständig mit seiner Unterseite flächig an der Oberseite der Federeinrichtung 7 an. Verbindungsmittel 4 und Fixierelement 6 sind dergestalt miteinander verbunden, dass sie vertikal relativ zueinander verschiebbar sind. Gleichzeitig sind sie in ihrer Position in einer zur Vertikalrichtung Z senkrechten Ebene relativ zueinander derart festgelegt, dass das Fixierelement 6 bei einem Verkippen des Verbindungsmittels 4 um die Transversalachse synchron mit diesem verkippt und/oder umgekehrt. Das Verbindungsmittel 4 erstreckt sich entlang der Vertikalrichtung langgestreckt und ist durch jeweils vertikale Durchführungen von Tragschiene 2, Haltevorrichtung 3, Federeinrichtung 7, Fixierelement 6 und Fixierbügel 5 hindurchgeführt. Vorliegend und allgemein bevorzugt ist das Verbindungsmittel 4 als Schraube ausgeführt. Dabei sind Längserstreckungslänge und/oder Transversalerstreckungslänge der in Tragschiene 2, Haltevorrichtung 3 und Fixierbügel 5 ausgebildeten Durchführungen größer als eine korrespondierende Längserstreckungslänge und/oder Transversalerstreckungslänge des Verbindungsmittels 4, sodass das Verbindungsmittel 4 relativ zu Tragschiene 2, Haltevorrichtung 3 und Fixierbügel 5 zumindest bis zum Erreichen eines Grenzverkippungswinkels um die Transversalachse verkippbar ist. Der Grenzverkippungswinkel wird durch die Erstreckung mindestens einer der Durchführungen festgelegt. Die in der Haltevorrichtung 3 ausgebildete Durchführung 301 weist eine gegenüber dem Verbindungsmittel 4 größere Längserstreckungslänge auf.

An dem Verbindungsmittel 4 ist ein Abstützelement 8 angeordnet, über das das Verbindungsmittel 4 im dargestellten Einbauzustand der erfindungsgemäßen Halteanordnung an der Tragschiene 2 abgestützt ist. Verbindungsmittel 4 und Abstützelement 8 sind in ihrer Position in einer zur Vertikalrichtung Z senkrechten Ebene relativ zueinander derart festgelegt, dass das Abstützelement 8 bei einem Verkippen des Verbindungsmittels 4 um die Transversalachse synchron mit diesem verkippt und/oder umgekehrt. Entlang der Vertikalrichtung Z sind Verbindungsmittel 4 und Abstützelement 8 verschiebbar zueinander gelagert. Das Abstützelement 8 ist nach Art eines U-förmigen Bügels ausgeführt, wobei die beiden Enden der U-Schenkel jeweils einen Teilabstützabschnitt ausbilden, über den das Abstützelement 8 an der Tragschiene 2 abstützbar ist. Die Teilabstützabschnitte weisen jeweils eine Krümmung um eine entlang der Transversalrichtung Y verlaufende Krümmungsachse auf. Durch die Krümmung kann das Abstützelement 8 bei einem Verkippen des Verbindungsmittels 4 an der Tragschiene 2 abrollen, wodurch ein möglichst reibungsarmes Verkippen des Verbindungsmittels 4 ermöglicht ist. Das Verbindungsmittel 4 ist durch eine im U-Boden des Abstützelements 8 ausgebildete vertikale Durchführung hindurchgeführt. An einem vertikal unteren Ende weist das Verbindungsmittel 4 eine in einer zur Vertikalrichtung Z senkrechten Ebene eine Querschnittsvergrößerung 40 auf, die die in dem Abstützelement 8 ausgebildete Durchführung durch ihre Längs- und Transversalerstreckungslänge derart überragt, dass eine vertikale Bewegbarkeit von Verbindungsmittel 4 und Abstützelement 8 relativ zueinander begrenzt ist. Demnach kann sich das Verbindungsmittel 4 über die Querschnittsvergrößerung 40 an dem Abstützelement 8 abstützen. In den Figuren 1 und 2 ist das Verbindungsmittel 4 jeweils in zwei verschiedenen Positionen relativ zu den anderen Bestandteilen der erfindungsgemäßen Leuchte 100 bzw. der erfindungsgemäßen Halteanordnung dargestellt. In der dargestellten vertikal unteren Position ist das Verbindungsmittel 4 nicht an dem Abstützelement 8 und damit nicht an der Tragschiene 2 abgestützt, sodass zwischen Tragschiene 2 und Haltevorrichtung 3 keine Fixierkraft wirkt. Die erfindungsgemäße Halteanordnung befindet sich daher noch nicht im Einbauzustand. In der dargestellten vertikal oberen Position ist das Verbindungsmittel 4 an dem Abstützelement 8 und damit an der Tragschiene 2 abgestützt, wobei eine Fixierkraft zwischen Haltevorrichtung 3 und Tragschiene 2 wirkt, so dass ein Last-Montagezustand der erfindungsgemäßen Halteanordnung realisiert ist und sich diese im Einbauzustand befindet.

Die Tragschiene 2 weist eine erste Seitenwand 21 und eine zweite Seitenwand 22 und eine diese verbindende Verbindungswand 20 auf. Gemeinsam begrenzen die Seitenwände 21, 22 und die Verbindungswand 20 einen Aufnahmeraum der Tragschiene 2. An den Außenseiten ihrer Seitenwände 21, 22 weist die Tragschiene 2 jeweils einen Tragschienenabschnitt 211, 221 auf, der im Einbauzustand der erfindungsgemäßen Halteanordnung jeweils an einen Deckenabschnitt 11, 12 presst. Jedem Tragschienenabschnitt 211, 221 ist zudem jeweils ein Haltearm 31, 32 zugeordnet. An den dem Aufnahmeraum zugewandten Innenseiten der Seitenwände 21, 22 sind Halteabschnitte 210, 220 angeordnet. Die Halteabschnitte 210, 220 dienen zur Fixierung eines Montagekörpers. Ein solcher Montagekörper ist vorliegend nicht dargestellt. Ein solcher Montagekörper kann beispielsweise so relativ zur Tragschiene 2 angeordnet werden, dass er mit seiner vertikalen Oberseite von unten gegen die Halteabschnitte 210, 220 presst, wobei an dem Montagekörper eine Haltefeder fixiert ist, die die Halteabschnitte 210, 220 hintergreift und somit ein Verpressen des Montagekörpers relativ zu den Halteabschnitten 210, 220 dauerhaft sicherstellt.

Ein solcher Montagekörper kann die in Figur 3 erkennbare Öffnung, die die Tragschiene 2 an ihrer Unterseite aufweist, verschließen. In der Verbindungswand 20 ist eine sich in Längsrichtung erstreckende Tragschienenführung 23 ausgebildet, die zwei längs parallel verlaufende Führungskanäle aufweist, die sich vertikal in die Verbindungswand 20 hineinerstrecken. Das Abstützelement 8 greift mit jeweils einem seiner U-Schenkel in jeweils einen Führungskanal ein, wodurch das Abstützelement 8 transversal stabilisiert ist. Bereits in den Figuren 1 und 3 ist die Tragschiene 2 in Längsrichtung X lang gestreckt dargestellt. Allgemein bevorzugt weist die Tragschiene 2 entlang der Längsrichtung X eine Erstreckungslänge von mindestens 1 m, insbesondere mehr als 1,20 m insbesondere mehr als 2 m auf. Allgemein bevorzugt beträgt die Längserstreckungslänge der Tragschiene X entlang der Längsrichtung mehr als das 10-Fache, insbesondere mehr das 20-Fache ihrer Breite bzw. Erstreckungslänge entlang der Transversalrichtung Y. An den beiden Enden der Tragschiene 2 entlang der Längsrichtung X sind jeweils in den Figuren 1 bis 3 nicht dargestellte Endkappen 200 angeordnet.

Nachfolgend wird beschrieben, wie die erfindungsgemäße Halteanordnung zur Realisierung der erfindungsgemäßen Leuchtenanordnung 100 und zur Realisierung des Einbauzustands in der Einbauöffnung fixiert wird. Zunächst wird die erfindungsgemäße Halteanordnung vertikal von unten in die Einbauöffnung eingesetzt, wobei die Haltearme 31, 32 mit ihren voneinander wegweisenden Transversalenden um einen ersten transversalen Abstand voneinander beabstandet sind, der derart kleiner als der in Figur 1 dargestellte Abstand ist, dass die Haltearme 31, 32 beim Einsetzen nicht vertikal gegen die Decke 1 schlagen. Nach dem Einsetzen wird das Verbindungsmittel 4 betätigt, indem es um die Vertikalachse rotiert wird. Dadurch, dass Verbindungsmittel 4 und Fixierelement 6 mittels jeweils eines Gewindes ineinandergreifen, besteht eine Selbsthemmung, sodass eine Rotation des Verbindungsmittels 4 zunächst auf das Fixierelement 6 übertragen wird. Indem das Fixierelement 6 in dem Innenraum des Fixierbügels 5 angeordnet ist und transversal an dessen U-Schenkeln anliegt, rotieren Verbindungsmittel 4, Fixierelement 6, Fixierbügel 5 und Haltevorrichtung 3 zunächst synchron, bis die Haltearme 31, 32 an den Außenseiten der jeweiligen Seitenwand 21, 22 der Tragschiene 2 anschlagen und an dieser wie in Figur 1 dargestellt anliegen. Sobald die Haltearme 31, 32 an den Seitenwänden 21, 22 anliegen, sind bei einer weiteren Betätigung des Verbindungsmittels 4 das Verbindungsmittel 4 und die Haltevorrichtung 3 sowie das Verbindungsmittel 4 und die Tragschiene 2 sowie die Haltevorrichtung 3 und die Tragschiene 2 jeweils entlang der Vertikalrichtung Z relativ zueinander verschiebbar. Demnach wird durch eine weitere Betätigung des Verbindungsmittels ein maximaler vertikaler Abstand, um den beabstandet die Haltearme 31, 32 mit ihrem jeweiligen vertikal unteren Ende oberhalb des ihnen jeweils zugeordneten Tragschienenabschnitts 211, 221 angeordnet sind, ausgehend von einem ersten Wert verringert. Nach ausreichender Betätigung des Verbindungsmittels 4 kommen die Haltearme 31, 32 mit den jeweiligen Deckenabschnitten 11, 12 in Eingriff, während sich das Verbindungsmittel 4 gleichzeitig über das Abstützelement 8 an einem Boden der Tragschienenführung 23 abstützt. Bei einer weiteren Betätigung des Verbindungselements 4 wird eine zwischen Haltevorrichtung 3 und Tragschiene 2 wirkende Fixierkraft erzeugt, wobei ein Last-Montagezustand der erfindungsgemäßen Halteanordnung realisiert wird. Durch die Fixierkraft pressen die Haltearme 31, 32 und die Tragschienenabschnitte 211, 221 jeweils mit einer Presskraft auf den jeweils zwischen ihnen angeordneten Deckenabschnitt 11, 12, sodass dieser zwischen ihnen verpresst ist. Durch das Verpressen wird die erfindungsgemäße Halteanordnung zur Realisierung der erfindungsgemäßen Leuchtenanordnung sicher an den Deckenabschnitten 11, 12 gehalten. Dabei kann die Fixierkraft durch eine entsprechende Betätigung des Verbindungsmittels 4 entsprechend der jeweiligen Erfordernisse verringert oder erhöht werden. Gleichzeitig kann die Federeinrichtung 7 durch die Betätigung des Verbindungsmittels 4 vorgespannt werden.

Die Figuren 4 bis 6 zeigen in schematischen Prinzipdarstellungen die in den Figuren 1 bis 3 dargestellte Ausführungsform einer erfindungsgemäßen Leuchtenanordnung 100 bzw. Bestandteile von dieser in verschiedenen Zuständen relativ zur Decke 1. In Figur 4, umfassend die Figuren 4a und 4b, ist ein Ausschnitt der Ausführungsform in einer Seitenansicht dargestellt, wobei Figur 4a die erfindungsgemäße Leuchtenanordnung 100 in einem ersten Zustand und Figur 4b die erfindungsgemäße Leuchtenanordnung 100 in einem zweiten Zustand relativ zur Decke 1 zeigt. In Figur 5, umfassend die Figuren 5a und 5b, ist ein Ausschnitt der Ausführungsform in verschiedenen in einer Schnittansicht von schräg rechts dargestellt, wobei Figur 5a die erfindungsgemäße Leuchtenanordnung 100 in dem ersten Zustand und Figur 5b die erfindungsgemäße Leuchtenanordnung 100 in dem zweiten Zustand zeigt. In Figur 6, umfassend die Figuren 6a und 6b, sind Bestandteile der Ausführungsform in einer Schnittansicht von schräg links dargestellt, wobei Figur 6a die erfindungsgemäße Leuchtenanordnung 100 in dem ersten Zustand und Figur 6b die erfindungsgemäße Leuchtenanordnung 100 in dem zweiten Zustand zeigt. Die in den Figuren 4 bis 6 dargestellte Ausführungsform einer erfindungsgemäßen Leuchtenanordnung 100 bzw. einer erfindungsgemäßen Halteanordnung wird nachfolgend unter Bezugnahme auf sämtliche genannte Figuren erläutert.

In dem in den Figuren 4a, 5a und 6a dargestellten ersten Zustand der erfindungsgemäßen Leuchtenanordnung 100 sind Haltevorrichtung 3 und Verbindungsmittel 4 relativ zur Tragschiene 2 und zur Decke 1 und relativ zueinander um die Transversalachse verkippt. Dabei wurde das Verkippen vorliegend durch eine Bewegung der Tragschiene 2 entlang der Längsrichtung X verursacht, die wiederum Folge einer thermisch bedingten Ausdehnung der Tragschiene ist. Durch die zwischen Haltevorrichtung 3 und Tragschiene 2 mittels des Verbindungsmittels 4 gewährleistete Verbindung wird eine Bewegung der Tragschiene 2 entlang der Längsrichtung X auf die Haltevorrichtung 3 übertragen. Da die Haltevorrichtung 3 jedoch durch die Fixierkraft zur Fixierung der erfindungsgemäßen Halteanordnung an der Decke 1 mit ihren Haltearmen 31, 32 von oben auf die Deckenabschnitte 11, 12 presst, ist die Haltevorrichtung 3 nicht entsprechend der Bewegung der Tragschiene 2 ebenfalls längs verschiebbar. Stattdessen bleibt die Haltevorrichtung 3 mit jeweils zumindest einem Abschnitt der Haltearme 31, 32 an zumindest einem Kontaktpunkt an die Deckenabschnitte 11, 12 gepresst, sodass die Haltevorrichtung 3 um den Kontaktpunkt um die Transversalachse verkippt, anstatt sich zusammen mit der Tragschiene 2 längs zu bewegen. Gleichzeitig verkippt durch die Bewegung der Tragschiene 2 ebenfalls das verkippbar gelagerte Verbindungsmittel 4 um die Transversalachse relativ zu Tragschiene 2 und Haltevorrichtung 3, wie insbesondere in Figur 4a zu sehen ist. In den Figuren 5a und 6a ist zu sehen, dass durch das relative Verkippen von Haltevorrichtung 3 und Verbindungsmittel 4 zueinander die Federeinrichtung 7 durch eine Kompression derselbigen entlang der Vertikalrichtung Z ausgelenkt ist, da das unmittelbar auf die Federeinrichtung 7 wirkende Fixierelement 6 synchron mit dem Verbindungsmittel 4 relativ zur Haltevorrichtung 3 verkippt. Durch ihre Auslenkung erzeugt die Federeinrichtung 7 eine Rückstellkraft, die dergestalt zwischen Haltevorrichtung 3, Verbindungsmittel 4 und Tragschiene 2 wirkt, dass diese dem Verkippen von Haltevorrichtung 3 und Verbindungsmittel 4 entgegenwirkt. Solange die Tragschiene 2 jedoch ausgedehnt bleibt, ist die durch das Ausdehnen auf Haltemittel 3 und Verbindungsmittel 4 wirkende Kraft größer als die Rückstellkraft, so dass Haltevorrichtung 3 und Verbindungsmittel 4 aus ihrer jeweiligen Ruhelage heraus verkippt bleiben. Schrumpft die Tragschiene 2 nach der Ausdehnung jedoch wieder, werden Haltevorrichtung 3 und Verbindungsmittel 4 entsprechend der durch das Schrumpfen verursachten und zur Ausdehnung entgegengerichteten Bewegung der Tragschiene 2 durch die weiterhin wirkende Rückstellkraft in Richtung ihrer jeweiligen Ruhelagen zurückgestellt. Schrumpft die Tragschiene 2 so weit, dass ihre Längserstreckungslänge der Längserstreckungslänge vor der Ausdehnung entspricht, werden Haltevorrichtung 3 und Verbindungsmittel 4 durch die Rückstellkraft in ihre jeweiligen Ruhelagen zurückgestellt, die in den Figuren 4b, 5b, 6b dargestellt sind. Sind Haltevorrichtung 3 und Verbindungsmittel 4 wieder in ihre Ruhelagen zurückgestellt, wirkt keine Rückstellkraft mehr auf diese.

In Figur 7 ist eine Endkappe 200 einer erfindungsgemäßen Halteanordnung dargestellt, mittels derer die beiden Enden der Tragschiene 2 entlang der Längsrichtung X verschlossen sind. Die Endkappe 200 weist eine sich vertikal und transversal erstreckende, allgemein bevorzugt plattenartige, Rückwand 204 auf. Um einen in einer zur Längsrichtung X senkrechten Ebene äußeren Rand der Rückwand 204 ist zumindest teilweise umlaufend eine sich längs erstreckende Seitenwandung 201 ausgebildet. Dabei ist die Seitenwandung 201 dergestalt, dass die Tragschiene 2 mit ihren Seitenwänden 21, 22 und der Verbindungswand 20 in einen von der Seitenwandung 201 begrenzten Bereich einführbar ist, wobei die Seitenwandung 201 die Tragschiene 2 von außen zumindest teilweise entlang der Längsrichtung X überragt. Eine in einer zur Längsrichtung X senkrechten Ebene innere Kontur der Seitenwandung 201 ist dabei derart korrespondierend zu einer äußeren Kontur der Tragschiene 2 ausgebildet, dass die Seitenwandung 201 die Tragschiene 2 transversal und vertikal zumindest weitestgehend spaltfrei überragt. An der Rückwand 204 sind ferner zwei transversal gegenüberliegend angeordnete Halteabschnitte 202 in Form von Haltebügeln angeordnet. Die Halteabschnitte 202 sind federelastisch ausgeführt und dienen einer Befestigung der Endkappe 200 an der Tragschiene 2 mittels einer Klemmverbindung. Die Endkappe 200 kann daher auf einfache Weise auf die Tragschiene 2 aufgeschoben werden, wobei durch die Halteabschnitte 202 eine Klemmkraft auf die Innenseiten der jeweiligen Seitenwände 21, 22 der Tragschiene 2 aufgebracht wird. Dabei sind Tragschiene 2 und Endkappe 200 mittels der Klemmverbindung derart aneinander befestigt, dass diese entlang der Längsrichtung X relativ zueinander verschiebbar sind. Auf diese Weise kann sich die Tragschiene 2 zur Vermeidung von Spannungen ausdehnen, während ein möglicher Spalt in der Einbauöffnung von der Endkappe 200 optisch überlagert wird. Darüber hinaus weist die Endkappe 200 einen sich transversal und längs erstreckenden Endkappenabschnitt 203 auf. Da durch die Verbindung zwischen Tragschiene 2 und Endkappe 200 die Fixierkraft auch auf die Endkappe 200 wirkt, überlappt die Endkappe 200 im Einbauzustand der erfindungsgemäßen Halteanordnung mit dem Endkappenabschnitt 203 mit einer vertikal unteren Seite der Decke 1. Hierdurch ist eine Verdeckung eines zwischen Tragschiene 2 und Decke 1 vorliegenden Spalts durch die Endkappe 200 ermöglicht.

In den Figuren 8 und 9 sind Bestandteile einer weiteren Ausführungsform einer erfindungsgemäßen Halteanordnung in verschiedenen schematischen Prinzipdarstellungen schematisch dargestellt. In Figur 8 umfassend die Figuren 8a und 8b ist die Halteanordnung in zwei unterschiedlichen Zuständen jeweils in einer Frontalansicht entlang der Längsrichtung X dargestellt. In Figur 9 umfassend die Figuren 9a und 9b ist die Halteanordnung in den entsprechenden Zuständen wie in Figur 8 dargestellt, jedoch perspektivisch in einer Ansicht von schräg oben-seitlich. Die erfindungsgemäße Halteanordnung gemäß dem Ausführungsbeispiel, das in den Figuren 8 und 9 dargestellt ist, weist eine Ankerkralle 9 auf, die entlang der Längsrichtung X positionsfest relativ zur Tragschiene 2 fixiert ist und die zwei Ankerkrallenarme 91, 92 aufweist, die jeweils einer der Seitenwände 21, 22 der Tragschiene 2 zugeordnet sind und an der Außenseite der jeweiligen Seitenwand 21, 22 angeordnet sind. Die Ankerkrallenarme 91, 92 weisen jeweils zwei Teilankerkrallenarme 911, 912 bzw. 921, 922 auf, die in Längsrichtung X voneinander beabstandet sind, was erfindungsgemäß allgemein vorteilhaft ist. Die Ankerkrallenarme 91, 92 weisen an ihren unteren Enden jeweils Verkrallabschnitte auf, die vorliegend in Form von Zacken bzw. sägezahnförmig ausgebildet sind. In dem in den Figuren 8a und 9a gezeigten Zustand der Halteanordnung sind die Ankerkrallenarme 91, 92 entlang der Vertikalrichtung Z von der Oberseite der Deckenabschnitte 11, 12 jeweils beabstandet. In der gezeigten Ausführungsform sind in diesem Zustand bereits die Tragschienenabschnitte 211, 221 gegen die Unterseite der Deckenabschnitte 11, 12 gepresst, beispielsweise durch wie zuvor erläuterte Haltevorrichtungen 3 und/oder weitere Haltevorrichtungen. In dem in den Figuren 8b und 9b gezeigten Zustand sind die Ankerkrallenarme 91, 92 mit ihren unteren Enden und somit mit ihren Verkrallabschnitten vertikal von oben gegen die Deckenabschnitte 11, 12 gepresst. Hierdurch sind die Ankerkrallenarme 91, 92 und somit die gesamte Ankerkralle 9 entlang der Längsrichtung X positionsfest relativ zu den Deckenabschnitten 11, 12 positioniert. Die Ankerkralle 9 ist darüber hinaus entlang der Längsrichtung X positionsfest relativ zur Tragschiene 2 fixiert. Das Aufpressen der Ankerkralle 9 von oben gegen die Deckenabschnitte 11, 12 ist durch ein Fixiermittel 900 realisierbar, das vorliegend als Schraube ausgebildet ist und analog zu dem zu Ausführungsformen vorliegend erläuterten Verbindungsmittel 4 ausgebildet sein kann. Eine spielfreie Fixierung entlang der Längsrichtung X der Ankerkralle 9 relativ zur Tragschiene 2 ist erfindungsgemäß allgemein vorteilhaft. Im vorliegenden Ausführungsbeispiel ist diese spielfreie Fixierung dadurch gewährleistet, dass an den Ankerkrallenarmen 91, 92 jeweils eine Schneidkante vorgesehen ist, die während der Bewegung der Ankerkralle 9 relativ zu den Deckenabschnitten 11, 12 entlang der Vertikalrichtung Z, durch die die Ankerkralle 9 relativ zur Tragschiene 2 vertikal nach unten bewegt wird, in die Außenseiten der Seitenwände 21, 22 der Tragschiene 2 einschneiden, was erfindungsgemäß allgemein vorteilhaft ist. Vorliegend sind die Schneidkanten durch Teilschneidkanten 9110, 9120, 9210 der Ankerkrallenarme 91, 92 ausgebildet, was erfindungsgemäß allgemein vorteilhaft ist, wobei bevorzugt jeder der Teilankerkrallenarme 911, 912, 921, 922 jeweils eine Teilschneidkante 9110, 9120,9210 aufweist. Erfindungsgemäß allgemein vorteilhaft sind die Schneidkanten der Ankerkralle 9 in einem ersten Zustand der Halteanordnung, in dem die Ankerkrallenarme 91, 92 entlang der Vertikalrichtung Z weiter von den ihnen zugeordneten Tragschienenabschnitten 211, 221 beabstandet sind als in einem zweiten Zustand der Halteanordnung, zumindest über einen Schneidkantenabschnitt hinweg ohne schneidenden Kontakt relativ zu der ihnen jeweils zugeordneten Seitenwand 21, 22 der Tragschiene 2 angeordnet, wohingegen sie im zweiten Zustand über den Schneidkantenabschnitt hinweg in einem schneidenden Kontakt mit der ihnen jeweils zugeordneten Seitenwand 21, 22 angeordnet sind. Der schneidende Kontakt ist dadurch erzeugbar, dass die Ankerkralle 9 mit ihren Ankerkrallenarmen 91, 92 ausgehend von dem ersten Zustand bis zum Erreichen des zweiten Zustands entlang der Vertikalrichtung Z nach unten relativ zur Tragschiene 2 bewegt wird und sich dabei die Schneidkanten in die Seitenwände 21, 22 schneiden. Durch die Ankerkralle 9 kann, wie aus der Zusammenschau der Figuren 8b und 9b ersichtlich, somit ein bestimmter Längsabschnitt der Tragschiene 2, innerhalb dessen die Ankerkralle 9 relativ zur Tragschiene 2 mit Bezug auf die Längsrichtung X positionsfest fixiert ist, dauerhaft in seiner Position entlang der Längsrichtung X relativ zu den Deckenabschnitten 11, 12 festgelegt werden.

### Bezugszeichenliste

- 1: Decke
- 11: Deckenabschnitt
- 12: Deckenabschnitt
- 100: Leuchtenanordnung
- 2: Tragschiene
- 20: Verbindungswand
- 21: erste Seitenwand
- 22: zweite Seitenwand
- 23: Tragschienenführung
- 200: Endkappe
- 201: Seitenwandung
- 202: Halteabschnitt
- 203: Endkappenabschnitt
- 204: Rückwand
- 210: Halteabschnitt
- 211: Tragschienenabschnitt
- 220: Halteabschnitt
- 221: Tragschienenabschnitt
- 3: Haltevorrichtung
- 30: Verbindungsabschnitt
- 31: erster Haltearme
- 32: zweiter Haltearm
- 301: Durchführung
- 4: Verbindungsmittel
- 40: Querschnittsvergrößerung
- 5: Fixierbügel
- 6: Fixierelement
- 7: Federeinrichtung
- 8: Abstützelement
- 9: Ankerkralle
- 91: Ankerkrallenarm
- 92: Ankerkrallenarm
- 900: Fixiermittel
- 911: Teilankerkrallenarm
- 912: Teilankerkrallenarm
- 921: Teilankerkrallenarm
- 922: Teilankerkrallenarm
- 9110: Teilschneidkante
- 9120: Teilschneidkante
- 9210: Teilschneidkante
- X: Längsrichtung
- Y: Transversalrichtung
- Z: Vertikalrichtung

## Patentansprüche

1. Halteanordnung zum Halten einer Leuchte an zwei entlang einer Transversalrichtung (Y) durch eine Einbauöffnung voneinander beabstandeten Deckenabschnitten (11, 12) einer Decke, die Halteanordnung umfassend eine in einer zur Transversalrichtung (Y) senkrechten Längsrichtung (X) langgestreckte Tragschiene (2) zum Einsetzen in die Einbauöffnung und eine Haltevorrichtung (3) zum Halten der Tragschiene (2) an den Deckenabschnitten (11, 12),
- wobei die Tragschiene (2) mindestens eine erste und eine zweite Seitenwand (21, 22) aufweist, die sich entlang der Längsrichtung (X) und entlang einer zur Längsrichtung (X) und Transversalrichtung (Y) senkrechten Vertikalrichtung (Z) erstrecken und entlang der Transversalrichtung (Y) voneinander beabstandet sind, wobei zwischen den Seitenwänden (21, 22) ein zur Aufnahme von zumindest einer Leuchtenkomponente vorgesehener Aufnahmeraum vorgesehen ist, und
- wobei die erste Seitenwand (21) und die zweite Seitenwand (22) jeweils eine Außenseite aufweisen und die Außenseiten voneinander abgewandt sind, und
- wobei die Haltevorrichtung (3) mindestens einen der ersten Seitenwand (21) zugeordneten und an deren Außenseite angeordneten ersten Haltearm (31) und einen der zweiten Seitenwand (22) zugeordneten und an deren Außenseite angeordneten zweiten Haltearm (32) aufweist, und
- die Haltevorrichtung (3) durch ein betätigbares Verbindungsmittel (4) mit der Tragschiene (2) verbunden ist unter Gewährleistung einer zur Kraftübertragung geeigneten Verbindung zwischen Tragschiene (2) und Haltevorrichtung (3), die mit einer zwischen Tragschiene (2) und Haltevorrichtung (3) entlang der Vertikalrichtung (Z) wirkenden Fixierkraft belastbar ist,
- wobei durch das Verbindungsmittel (4) ein maximaler vertikaler Abstand festlegbar ist, um den beabstandet die Haltearme (31, 32) mit ihrem jeweiligen vertikal unteren Ende vertikal oberhalb eines ihnen jeweils zugeordneten Tragschienenabschnitts (211, 221) anordenbar sind,
- wobei ausgehend von einem Demontagezustand der Halteanordnung, in dem die Haltearme (31, 32) mit ihren voneinander wegweisenden Transversalenden um einen ersten transversalen Abstand voneinander beabstandet sind und durch das Verbindungsmittel (4) der maximale vertikale Abstand auf einen ersten Wert festgelegt ist, durch Betätigung des Verbindungsmittels (4) ein Montagezustand der Halteanordnung realisierbar ist, in dem die Haltearme (31, 32) mit ihren voneinander wegweisenden Transversalenden um einen zweiten transversalen Abstand, der größer als der erste transversale Abstand ist, voneinander beabstandet sind und durch das Verbindungsmittel (4) der maximale vertikale Abstand auf einen zweiten Wert festgelegt ist, der kleiner als der erste Wert ist,
**dadurch gekennzeichnet, dass**
ausgehend von dem Montagezustand bei Belastung der durch das Verbindungsmittel (4) gewährleisteten Verbindung mit der Fixierkraft ein Last-Montagezustand der Halteanordnung realisierbar ist und wobei die Haltevorrichtung (3) dergestalt mit der Tragschiene (2) verbunden ist, dass diese im Last-Montagezustands ausgehend von einer Ruhelage relativ zur Tragschiene (2) zumindest abschnittsweise entlang der Längsrichtung (X) bewegbar ist, wobei die Halteanordnung eine auf die Haltevorrichtung (3) wirkende Federeinrichtung (7) aufweist, die einer ausgehend von der Ruhelage erfolgten Bewegung der Haltevorrichtung (3) relativ zur Tragschiene (2) entlang der Längsrichtung (X) mit einer Rückstellkraft entgegenwirkt, wobei insbesondere im Last-Montagezustand das Verbindungsmittel (4) ausgehend von einer Ruhelage relativ zur Tragschiene (2) und/oder zur Haltevorrichtung (3) um eine Transversalachse verkippbar ist unter Realisierung der Bewegung und die Federeinrichtung (7) auf das Verbindungsmittel (3) wirkt, insbesondere mit dem Verbindungsmittel verbunden ist, und dem Verkippen mit der Rückstellkraft entgegenwirkt, wobei insbesondere die Federeinrichtung (7) derart ausgebildet ist, dass die der Bewegung bzw. dem Verkippen entgegenwirkende Rückstellkraft mit gegenüber der Ruhelage zunehmender Bewegung bzw. zunehmendem Verkippen zunimmt.

2. Halteanordnung nach Anspruch 1,
**dadurch gekennzeichnet, dass**
der maximale vertikale Abstand durch Betätigung des Verbindungsmittels (4) im Demontagezustand ausgehend vom ersten Wert unter Beibehaltung einer gleichbleibenden Auslenkung der Federeinrichtung (7) auf mindestens einen weiteren Wert festlegbar ist, der kleiner als der erste Wert und größer als der zweite Wert ist, und/oder dass mittels des Verbindungsmittels (4) verschiedene Montagezustände der Halteanordnung mit unterschiedlichen maximalen vertikalen Abständen einstellbar sind, wobei in jedem der verschiedenen Montagezustände jeweils unterschiedliche Last-Montagezustände realisierbar sind, in denen die durch das Verbindungsmittel (4) bereitgestellte Verbindung mit einer jeweils anderen Fixierkraft belastet ist und die Federeinrichtung (7) jeweils unterschiedlich weit aus ihrer Ruhelage ausgelenkt ist, wobei insbesondere eine Höhe der Rückstellkraft von der Fixierkraft abhängt.

3. Halteanordnung nach einem der vorhergehenden Ansprüche,
**dadurch gekennzeichnet, dass**
ausgehend von dem Montagezustand durch Betätigung des Verbindungsmittels (4) mehrere unterschiedliche Last-Montagezustände mit gegenüber dem Montagezustand zunehmend geringerem maximalen vertikalen Abstand einstellbar sind, wobei insbesondere die Haltearme (31, 32) und die diesen jeweils zugeordneten Tragschienenabschnitte (211, 221) eingerichtet sind, bei dem Halten der Tragschiene (2) an den Deckenabschnitten (11, 12) bei einer zunehmenden Verringerung des maximalen vertikalen Abstands mindestens einen zwischen diesen anordenbaren Deckenabschnitt (11, 12) zu verpressen, und/oder dass Haltevorrichtung (3) und Verbindungsmittel (4) eingerichtet sind derart zusammen zu wirken, dass sich der transversale Abstand, um den die Haltearme (31, 32) mit ihren voneinander wegweisenden Transversalenden voneinander beabstandet sind, bei einer Betätigung des Verbindungsmittels (4) gleichzeitig zu einer Änderung des maximalen vertikalen Abstands höchstens in einem Verhältnis von 1:5, insbesondere 1:10, insbesondere 1:20 zur Veränderung des maximalen vertikalen Abstands ändert, wobei bevorzugt der transversale Abstand gleichzeitig zu einer Änderung des maximalen vertikalen Abstands gleich bleibt.

4. Halteanordnung nach einem der vorangehenden Ansprüche,
**dadurch gekennzeichnet, dass**
an dem Verbindungsmittel (4) ein Abstützelement (8) angeordnet ist, über das das Verbindungsmittel (4) an der Tragschiene (2) abstützbar ist, und wobei insbesondere das Abstützelement (8) von dem Verbindungsmittel (4) entlang der Vertikalrichtung (Z) durchgriffen wird, wobei insbesondere das Abstützelement (8) relativ zur Tragschiene (2) um die Transversalachse rotierbar ist und insbesondere Abstützelement (8) und Verbindungsmittel (4) in einer zur Vertikalrichtung (Z) senkrechten Ebene in ihrer Position relativ zueinander festgelegt sind, wobei insbesondere das Abstützelement (8) mit einem Abstützabschnitt im Last-Montagezustand mit einer vertikalen Presskraft an der Tragschiene (2) anliegt, und insbesondere der Abstützabschnitt eine Krümmung um eine entlang der Transversalrichtung (Y) verlaufenden Krümmungsachse aufweist und wobei bei Durchführung einer Rotation des Abstützelements (8) um die Transversalachse im Last-Montagezustand der Abstützabschnitt an der Tragschiene (2) abrollt, wobei insbesondere das Abstützelement (8) zwei in Transversalrichtung voneinander beabstandete und sich im Wesentlichen entlang der Vertikalrichtung (Z) erstreckende Schenkel aufweist, an deren vertikal oberen Enden jeweils einen Teilabstützabschnitt des Abstützabschnitts ausgebildet ist, und wobei insbesondere das Abstützelement (8) mit den Schenkeln jeweils in eine korrespondierende an der Tragschiene (2) ausgebildete und sich in Längsrichtung (X) erstreckende Tragschienenführung (23) eingreift und wobei insbesondere das Abstützelement (8) bei Durchführung einer Rotation an einem Boden der Tragschienenführung (23) abrollt.

5. Halteanordnung nach einem der vorhergehenden Ansprüche,
**dadurch gekennzeichnet, dass**
die Federeinrichtung (7) eingerichtet ist, eine zwischen Haltevorrichtung (3) und Verbindungsmittel (4) wirkende Federkraft zu erzeugen, wobei insbesondere das Verbindungsmittel (4) zum Festlegen des maximalen vertikalen Abstands entlang einer Betätigungsrichtung bewegbar ist, insbesondere entlang einer Drehrichtung oder entlang einer linearen Verschieberichtung, wobei die Federeinrichtung (7) zumindest im Last-Montagezustand mit einer Presskraft gegen das Verbindungsmittel (4) presst, durch die eine Reibung zwischen Verbindungsmittel (4) und Federeinrichtung (7) beim Bewegen des Verbindungsmittels (4) entlang der Bewegungsrichtung erzeugt ist, wobei insbesondere die Presskraft von der im Last-Montagezustand vorliegenden Fixierkraft abhängt, insbesondere mit steigender Fixierkraft zunimmt.

6. Halteanordnung nach einem der vorhergehenden Ansprüche,
**dadurch gekennzeichnet, dass**
die Federeinrichtung (7) mindestens ein Federelement umfasst, das zumindest eine Erstreckung entlang der Längsrichtung (X) aufweist, wobei die bei der Bewegung bzw. dem Verkippen wirkende Rückstellkraft durch eine von dem Federelement erzeugte Federkraft erzeugt ist, und wobei insbesondere die Höhe der Federkraft entlang der Erstreckung in Längsrichtung (X) zu- oder abnimmt.

7. Halteanordnung nach einem der vorhergehenden Ansprüche,
**dadurch gekennzeichnet, dass**
die Federeinrichtung (7) mit der Haltevorrichtung (4) verbunden ist, insbesondere ein Bestandteil von dieser ist, derart, dass zumindest ein Abschnitt der Federeinrichtung (7) positionsfest zu mindestens einem Abschnitt des ersten und/oder zweiten Haltearms (31, 32) angeordnet ist und/oder dass die Federeinrichtung (7) von der Tragschiene (2) beabstandet ist.

8. Halteanordnung nach einem der vorhergehenden Ansprüche,
**dadurch gekennzeichnet, dass**
das Verbindungsmittel (4) zur Aufbringung einer Fixierkraft zwischen Haltevorrichtung (3) und Tragschiene (2) über die Federeinrichtung (7) an der Haltevorrichtung (3) angreift, wobei insbesondere an dem Verbindungsmittel (4) ein sich entlang von Längsrichtung (X) und Transversalrichtung (Y) erstreckendes Fixierelement (6), insbesondere Plattenelement, angeordnet ist, über das das Verbindungsmittel (4) mit der Federeinrichtung (7) verbunden ist, wobei insbesondere das Fixierelement (6) im Demontagezustand und/oder im Montagezustand mit einer vertikalen Seite, insbesondere seiner Unterseite oder seiner Oberseite, zumindest teilweise, insbesondere vollständig, an einer korrespondierenden vertikalen Seite, insbesondere Oberseite oder Unterseite, eines Federelements der Federeinrichtung (7) anliegt, wobei insbesondere Verbindungsmittel (4) und Fixierelement (6) bei einer Betätigung des Verbindungsmittels (4) entlang der Vertikalrichtung (Z) relativ zueinander bewegbar sind.

9. Halteanordnung nach Anspruch 8,
**dadurch gekennzeichnet, dass**
sich das Verbindungsmittel (4) zumindest entlang der Vertikalrichtung erstreckt und entlang zumindest eines Abschnitts entlang der Vertikalrichtung (Z) ein Gewinde, insbesondere Außengewinde, aufweist, das in ein am Fixierelement (6) ausgebildetes korrespondierendes Gewinde, insbesondere Innengewinde, eingreift dergestalt, dass Verbindungsmittel (4) und Fixierelement (6) bei einer durch Betätigung des Verbindungselements (4) auslösbaren Rotation, insbesondere um die Vertikalachse, von Verbindungsmittel (4) und Fixierelement (6) relativ zueinander relativ zueinander verschiebbar sind, wobei insbesondere das Fixierelement (6) derart an der Haltevorrichtung (3) fixiert ist, dass eine Rotation von diesen um die Vertikalachse relativ zueinander um die Vertikalachse verhindert ist.

10. Haltevorrichtung nach einem der vorhergehenden Ansprüche,
**dadurch gekennzeichnet, dass**
die Federeinrichtung (7), insbesondere das Federelement, und/oder die Haltevorrichtung (3) jeweils eine, insbesondere sich entlang der Vertikalrichtung erstreckende, Durchführung aufweisen, durch die das Verbindungsmittel hindurchgeführt ist, und/oder dass die Federeinrichtung (7) zur Erzeugung der Rückstellkraft komprimierbar ist, insbesondere entlang der Vertikalrichtung (Z) komprimierbar ist, insbesondere in unterschiedlichen Längsabschnitten ungleichmäßig komprimierbar ist.

11. Halteanordnung nach einem der vorhergehenden Ansprüche,
**dadurch gekennzeichnet, dass**
dass die Haltearme (31, 32) der Haltevorrichtung (3) ausgehend vom Demontagezustand bei einer Betätigung des Verbindungsmittels (4) zur Realisierung des Montagezustands zunächst unter einer Vergrößerung des transversalen Abstands zwischen den voneinander wegweisenden Transversalenden relativ zur Tragschiene (2) so weit rotierbar sind, bis der erste Haltearm (31) und/oder der zweite Haltearm (32) an der Außenseite der jeweils zugeordneten Seitenwand anliegt, und die Haltearme anschließend relativ zur Tragschiene entlang der Vertikalrichtung zur Verringerung des maximalen vertikalen Abstands verschiebbar sind.

12. Halteanordnung nach einem der vorhergehenden Ansprüche,
**dadurch gekennzeichnet, dass**
die Haltevorrichtung (3) nach Art eines U-förmigen Bügels ausgebildet ist, dessen U-Schenkel durch die Haltearme (31, 32) gebildet sind und dessen U-Boden durch einen Verbindungsabschnitt (30) der Haltevorrichtung (3) ausgebildet ist, wobei insbesondere das Verbindungsmittel (4) und/oder die Federeinrichtung (7) und/oder ein Fixierbügel der Haltevorrichtung (3) mit dem Verbindungsabschnitt verbunden ist und nur mittelbar über den Verbindungsabschnitt mit den Haltearmen (31, 32) verbunden ist.

13. Halteanordnung nach einem der vorhergehenden Ansprüche,
**dadurch gekennzeichnet, dass**
die Tragschiene (2) eine sich entlang von Längsrichtung (X) und Transversalrichtung (Y) erstreckende Verbindungswand (20) aufweist, durch die die erste und die zweite Seitenwand (21, 22) der Tragschiene (2) miteinander verbunden sind, wobei Seitenwände (21, 22) und Verbindungswand (20) zusammen den Aufnahmeraum begrenzen, und wobei insbesondere der Aufnahmeraum mindestens eine zur Verbindungswand (20) vertikal gegenüberliegend angeordnete und sich entlang von Längsrichtung (X) und Transversalrichtung (Y) erstreckende Öffnung zur Aufnahme mindestens einer Leuchtenkomponente in den Aufnahmeraum aufweist.

14. Halteanordnung nach einem der vorhergehenden Ansprüche,
**dadurch gekennzeichnet, dass**
die Halteanordnung (3) eine Ankerkralle (9) umfasst, die entlang der Längsrichtung (X) positionsfest relativ zur Tragschiene (2) fixierbar oder fixiert ist und die zwei Ankerkrallenarme (91, 92) aufweist, die einer jeweils anderen Seitenwand (21, 22) zugeordnet und an der Außenseite der ihnen zugeordneten Seitenwand (21, 22) angeordnet sind, wobei die Ankerkralle (9) durch ein Fixiermittel (900) entlang der Vertikalrichtung (Z) relativ zu der Tragschiene (2) bewegbar ist und die Ankerkrallenarme (91, 92) an ihren unteren Enden Verkrallabschnitte aufweisen und mit diesen oberhalb von ihnen zugeordneten Tragschienenabschnitten (211, 221) angeordnet sind, so dass durch Betätigung des Fixiermittels (900) die Ankerkrallenarme (91, 92) von oben auf einen zwischen ihnen und dem ihnen jeweils zugeordneten Tragschienenabschnitt (211, 221) angeordneten Deckenabschnitt (11, 12) pressbar sind zum Festlegen einer Längsposition der Tragschiene (2) relativ zum Deckenabschnitt (11, 12), wobei insbesondere die Ankerkralle (9) in einem bezogen auf die Längsrichtung (X) mittleren Bereich der Tragschiene (2) angeordnet ist..

15. Leuchtenanordnung umfassend eine Leuchte, die eine Halteanordnung nach einem der vorhergehenden Ansprüche und eine in der Tragschiene (2) angeordnete Leuchtenkomponente aufweist, sowie eine Decke (1) mit zwei Deckenabschnitten (11, 12), zwischen denen eine Einbauöffnung vorgesehen ist, in der die Tragschiene (2) der Leuchte zumindest teilweise angeordnet ist, wobei jeder der Haltearme (31, 32) der Haltevorrichtung (3) vertikal gegen eine vertikal obere Seite jeweils einer der Deckenabschnitte (11, 12) presst und jeweils ein dem jeweiligen Haltearm (31, 32) zugeordneter Tragschienenabschnitt (211, 221), der insbesondere an jeweils einer Außenseite von jeweils einer der Seitenwände (21, 22) der Tragschiene (2) vorgesehen ist, gegen eine vertikal untere Seite jeweils einer der Deckenabschnitt (11, 12) presst, so dass jeweils einer der Deckenabschnitte (11, 12) zwischen jeweils einem der Haltearme (31, 32) und dem diesem zugeordneten Tragschienenabschnitt (211, 212) verpresst ist.

16. Verfahren zur Rückstellung einer Haltevorrichtung (3) einer Halteanordnung nach einem der Ansprüche 1 bis 14 im Montagezustand in Richtung einer Ruhelage,
**gekennzeichnet durch** die folgenden Verfahrensschritte
- Ausdehnung der Tragschiene (2) entlang der Längsrichtung (X), insbesondere durch Erwärmung der Tragschiene (2), wobei die über das Verbindungsmittel (4) mit der Tragschiene (2) verbundene Haltevorrichtung (4) ausgehend von einer Ruhelage relativ zur Tragschiene (2) bewegt wird,
- Auslenkung der Federeinrichtung (7) und Erzeugung einer zwischen Tragschiene (2) und Haltevorrichtung (4) wirkenden Rückstellkraft, die der Bewegung entgegenwirkt, wobei die Rückstellkraft insbesondere mit relativ zur Ruhelage zunehmender Bewegung zunimmt,
- Zusammenziehen der Tragschiene (2) entlang der Längsrichtung (X), insbesondere durch Abkühlung der Tragschiene (2), wobei die Haltevorrichtung (3) durch die von der Federeinrichtung (7) aufgebrachte Rückstellkraft in Richtung ihrer Ruhelage, insbesondere in ihre Ruhelage, zurückgestellt wird.

17. Verfahren zur Befestigung und zum Halten einer Tragschiene (2) einer Leuchte an zwei entlang einer Transversalrichtung (Y) durch eine Einbauöffnung voneinander beabstandeten Deckenabschnitten (11, 12) einer Decke (1) mittels zumindest einer Haltevorrichtung (3), wobei die Tragschiene (2) in einer zur Transversalrichtung (Y) senkrechten Längsrichtung (X) langgestreckt und zum Einsetzen in die Einbauöffnung ausgebildet ist, und
- wobei die Tragschiene (2) mindestens eine erste und eine zweite Seitenwand (21, 22) aufweist, die sich entlang der Längsrichtung (X) und entlang einer zur Längsrichtung (X) und Transversalrichtung (Y) senkrechten Vertikalrichtung (Z) erstrecken und entlang der Transversalrichtung (Y) voneinander beabstandet sind, wobei zwischen den Seitenwänden (21, 22) ein zur Aufnahme von zumindest einer Leuchtenkomponente vorgesehener Aufnahmeraum vorgesehen ist, und
- wobei die erste Seitenwand (21) und die zweite Seitenwand (22) jeweils eine Außenseite aufweisen und die Außenseiten voneinander abgewandt sind, und
- wobei die Haltevorrichtung (3) mindestens einen der ersten Seitenwand (21) zugeordneten und an deren Außenseite angeordneten ersten Haltearm (31) und einen der zweiten Seitenwand (22) zugeordneten und an deren Außenseite angeordneten zweiten Haltearm (32) aufweist, und
- die Haltevorrichtung (3) durch ein betätigbares Verbindungsmittel (4) mit der Tragschiene (2) verbunden ist unter Gewährleistung einer zur Kraftübertragung geeigneten Verbindung zwischen Tragschiene (2) und Haltevorrichtung (3), die mit einer zwischen Tragschiene (2) und Haltevorrichtung (3) entlang der Vertikalrichtung (Z) wirkenden Fixierkraft belastbar ist,
- wobei durch das Verbindungsmittel (4) ein maximaler vertikaler Abstand festlegbar ist, um den beabstandet die Haltearme (31, 32) mit ihrem jeweiligen vertikal unteren Ende vertikal oberhalb eines ihnen jeweils zugeordneten Tragschienenabschnitts (211, 221) anordenbar sind,
**gekennzeichnet durch** die folgenden Verfahrensschritte:
- Einsetzen der Tragschiene (2) mit zumindest einem vertikalen Abschnitt in die Einbauöffnung, während die Haltearme (31, 32) mit ihren voneinander wegweisenden Transversalenden um einen ersten transversalen Abstand voneinander beabstandet sind und durch das Verbindungsmittel (4) der maximale vertikale Abstand auf einen ersten Wert festgelegt ist;
- Betätigen des Verbindungsmittels (4), wodurch die Haltearme (31, 23) mit ihren voneinander wegweisenden Transversalenden um einen zweiten transversalen Abstand, der größer als der erste transversale Abstand ist, voneinander beabstandet werden und der maximale vertikale Abstand auf einen zweiten Wert festgelegt wird, der kleiner als der erste Wert ist; und
- wobei das Verbindungsmittel (4) zumindest so weit betätigt wird, dass die durch das Verbindungsmittel (4) gewährleistete Verbindung mit einer zwischen Haltevorrichtung (3) und Tragschiene (2) wirkenden Fixierkraft belastet wird, wobei die Haltevorrichtung (3) dergestalt mit der Tragschiene (2) verbunden ist, dass diese während der vorliegenden Belastung mit der Fixierkraft ausgehend von einer Ruhelage relativ zur Tragschiene (2) zumindest abschnittsweise entlang der Längsrichtung (X) bewegbar ist, wobei eine Federeinrichtung (7) dergestalt relativ zur Haltevorrichtung (3) angeordnet wird, dass sie einer ausgehend von der Ruhelage erfolgten Bewegung der Haltevorrichtung (3) relativ zur Tragschiene (2) entlang der Längsrichtung (X) mit einer Rückstellkraft entgegenwirkt, wobei insbesondere das Verbindungsmittel (4) ausgehend von einer Ruhelage relativ zur Tragschiene (2) und/oder zur Haltevorrichtung (3) um eine Transversalachse verkippar ist unter Realisierung der Bewegung und die Federeinrichtung(7) auf das Verbindungsmittel (4) wirkt, insbesondere mit dem Verbindungsmittel (4) verbunden ist, und dem Verkippen mit der Rückstellkraft entgegenwirkt;
- insbesondere Einsetzen einer Leuchtenkomponente entlang der Vertikalrichtung (Z) in den Aufnahmeraum der Tragschiene (2) zur Realisierung der Leuchte, wobei insbesondere die Leuchtenkomponente als Montagekörper ausgeführt ist, an dem weitere Leuchtenkomponenten fixiert sind.
